# EUROPÄISCHE PATENTSCHRIFT

(11) **EP 0 306 066 B1**
(45) Veröffentlichungstag und Bekanntmachung des Hinweises auf die Patenterteilung: **12.05.1993**
(21) Anmeldenummer: 88201604.1
(22) Anmeldetag: 05.07.1988
(51) Int. Cl.: B05B 11/06, B05B 7/10

(54) **Handbetätigbare Austragvorrichtung für medien**
Manual device for dispersing a fluid
Dispositif manuel de distribution d'un fluide

(30) Priorität: 08.07.1987 DE 3722470
(43) Veröffentlichungstag der Anmeldung: 08.03.1989
(73) Patentinhaber: Ing. Erich Pfeiffer GmbH & Co. KG, 78315 Radolfzell (DE)
(72) Erfinder: Fuchs, Karl-Heinz, D-7760 Radolfzell (DE)
(74) Vertreter: Patentanwälte Ruff, Beier, Schöndorf und Mütschele

(56) Entgegenhaltungen:
- EP-A- 0 217 744
- FR-A- 1 144 776
- US-A- 3 945 574
- US-A- 4 179 049

## Beschreibung

Die Erfindung betrifft eine handbetätigbare Austragvorrichtung für Medien nach dem Oberbegriff des Patentanspruches 1.

Es wurde bereits auf die verschiedenste Weise versucht, eine möglichst feine Zerstäubung von Medien, insbesondere Flüssigkeiten, bei solchen Austragvorrichtungen zu erzielen, deren gesamte Betriebsenergie durch Handbetätigung aufzubringen ist. Es hat sich gezeigt, daß bisher mit solchen Vorrichtungen bei weitem keine so feine Zerstäubung zu erzielen ist, wie beispielsweise durch Austragvorrichtungen, die mit einer Treibgascharge gefüllt sind.

Der Erfindung liegt die Aufgabe zugrunde, eine handbetätigbare Austragvorrichtung der genannten Art zu schaffen, mit welcher eine wesentlich feinere Zerstäubung als bisher, insbesondere eine Zerstäubung mit Tröpfchengrößen wesentlich unter 50 - 70 µm zu erzielen ist.

Diese Aufgabe wird gelöst durch eine mindestens zweistufige Zerstäubereinrichtung zur zusätzlichen Zerstäubung eines in zumindest einer vorangegangenen Zerstäubungsstufe vorzerstäubten Medienstromes mit dem Düsenluftstrom in einer nachfolgenden Zerstäubungsstufe im Bereich der Austragdüse.

Dadurch kann das vorzerstäubte Medium nochmals einer so großen Beschleunigung unterworfen werden, daß seine Tröpfchen unter den auftretenden Energien in noch feinere Tröpfchen zerrissen werden. Wird hierbei zum Beispiel der Laval-Effekt genutzt, so ist eine Beschleunigung auf Überschallgeschwindigkeit möglich, was eine äußerst feine Zerstäubung bzw. Vernebelung des Mediums ermöglicht.

Die Druckluft wird zweckmäßig bereits wenigstens um eine sehr kurze Zeitspanne vor dem Medium durch die Austragdüse gefördert, wonach das Medium über einen gesonderten Leitungsweg im Bereich der Austragdüse der bereits fließenden Druckluft vorzerstäubt zugeführt wird. Entsprechend ist es auch vorteilhaft, gegen Beendigung des Zerstäubungsvorganges zuerst die Strömung des Mediums und dann erst, beispielsweise nach Reinigen der Austragdüse durch Freiblasen auch die Strömung der Druckluft abzubrechen.

Zur Unterstützung der Zerstäubungs- bzw. Vernebelungswirkung sind in einer oder beiden Düsenstufen entsprechende Düsenprofile, Drall- bzw. Verwirbelungseinrichtungen und in Austragrichtung enger und/oder weiter werdende Leitungs- bzw. Kanalabschnitte sowie ähnliche Maßnahmen denkbar.

Eine besonders vorteilhafte Weiterbildung des Erfindungsgegenstandes besteht darin, daß eine der Austragdüse zugeordnete, handbetätigbare Druckluftpumpe vorgesehen ist, welche über einen Druckluftkanal an die Austragdüse angeschlossen ist, wobei die beiden Pumpen so ausgebildet sein können, daß sie beispielsweise mit zwei Händen gesondert oder aber bevorzugt mit einer Hand gemeinsam zu betätigen und baulich miteinander vereint sind. Dadurch ergibt sich eine sehr kompakte und funktionssichere Austragvorrichtung, welche bei hoher Austragenergie eine feinste Zerstäubung des Mediums gewährleistet.

Bei einer anderen, als der beschriebenen Ausbildung, ist es auch denkbar, die Flüssigkeit nicht oder kaum vorzerstäubt im wesentlichen nur durch den Druckluftstrom zu zerstäuben.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und für sich vorteilhafte Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: eine erfindungsgemäße Austragvorrichtung in Ansicht;
- Fig. 2: einen Axialschnitt durch einen Teil der Austragvorrichtung gemäß Fig. 1 in vergrößerter Darstellung;
- Fig. 3: einen Ausschnitt der Fig. 2 in vergrößerter Darstellung, jedoch in einer anderen Stellung der Kolbeneinheit;
- Fig. 4: einen Ausschnitt im Bereich der Austragdüse der Fig. 3 in nochmals vergrößerter Darstellung;
- Fig. 5: eine weitere Ausführungsform in einer Darstellung entsprechend Fig. 4;
- Fig. 6: ein weiteres Ausführungsbeispiel in einer Darstellung entsprechend Fig. 4;
- Fig. 7: eine weitere Austragdüse im Axialschnitt;
- Fig. 8: einen Schnitt etwa nach der Linie VIII-VIII in Fig. 7, jedoch ohne äußere Düsenkappe;
- Fig. 9: einen entsprechenden Schnitt nach der Linie IX-IX in Fig. 7;
- Fig. 10: ein weiteres Ausführungsbeispiel einer Austragdüse im Axialschnitt;
- Fig. 11: eine weitere Ausführungsform einer Austragvorrichtung in einer Darstellung ähnlich Fig. 2;
- Fig. 12: ein weiteres Ausführungsbeispiel einer Austragvorrichtung in einer Darstellung entsprechend Fig. 2;
- Fig. 13: einen Ausschnitt eines weiteren Ausführungsbeispieles einer Austragvorrichtung im Axialschnitt;
- Fig. 14: ein weiteres Ausführungsbeispiel in einer Darstellung entsprechend Fig. 13.

Die in den Fig. 1 bis 4 dargestellte Austragvorrichtung 1 weist eine Schubkolbenpumpe 2 mit einem durch eine Kappe 4 auf dem Hals eines als Speicher vorgesehenen Gefäßes 5 zu befestigenden Zylindergehäuse 3 auf. Das Zylindergehäuse 3 ist mit einem Ringflansch 6 unter Zwischenlage einer Dichtung 42 axial gegen die Stirnseite des Gefäßhalses gespannt und axial außerhalb des Ringflansches 6 nach Art eines Zylinderdeckels mit einer noch zu beschreibenden Zylinderabdeckung 7 versehen. Im Bereich dieses äußeren Endes geht das Zylindergehäuse 3 über eine radial nach unten vorstehende Querwand 8 in eine es umgebende Manschette über, welche am gegenüberliegenden Ende den Ringflansch 6 aufweist.

In dem Zylindergehäuse 3 ist eine, zwei koaxial ineinanderliegende Arbeitskolben, nämlich einen äußeren Pumpkolben 10 und einen in diesem liegenden Vorsaugkolben 11 aufweisende Kolbeneinheit 9 verschiebbar gelagert. Das innere, in das Gefäß 5 ragende Ende des Zylindergehäuses 3 bildet einen Zylinder 12 mit einer Kolbenlaufbahn 13 für zwei Dichtlippen an den Enden des Pumpkolbens 10. Innerhalb des Zylinders 12 ist ein frei gegen die Kolbeneinheit 9 von einer ringförmigen Bodenwand 18 abstehender Vorsaugzylinder 15 vorgesehen, in den ein Einlaßkanal 19 mündet, der in entgegengesetzter Richtung nach innen von der Bodenwand 18 absteht. Der Außenumfang des Vorsaugzylinders 15 bildet die Kolbenlaufbahn 16 für den ihn übergreifenden Vorsaugkolben 11.

Der Raum zwischen den Kolbenlaufbahnen 13, 16 bildet die Pumpenkammer 14, in der koaxial die vom Vorsaugzylinder 15 und vom Vorsaugkolben 11 begrenzte Vorsaugkammer 17 liegt, in welcher eine die Kolbeneinheit 9 zur Ausgangsstellung belastende Rückstellfeder 20 angeordnet ist.

Das äußere bzw. hintere Ende des Pumpkolbens 10 ist mit einem in seiner Achse liegenden und durch die Zylinderabdeckung 7 nach außen geführten, rohrförmigen Kolbenschaft versehen, der einen mit der Pumpenkammer 14 unter Zwischenschaltung eines Auslaßventiles 23 verbundenen Auslaßkanal 24 begrenzt. Der Auslaßkanal 24 führt zu einer Austragdüse 25 in einer am äußeren Ende des Kolbenschaftes 21 angeordneten Handhabe 22 in Form eines Betätigungskopfes, der in jeder Stellung die Manschette des Zylindergehäuses 3 mit geringem Spaltabstand übergreift.

Eine der Vorsaugkammer 14 gegenüberliegende Stirnwand des Vorsaugkolbens 11 bildet einen kegelstumpfförmigen Ventilschließteil 26 des Auslaßventils 23, dessen Ventilsitz 27 an einer zugehörigen Stirnwand des Pumpkolbens 10 vorgesehen ist. Von dem Vorsaugkolben 11 ragt ein Schaft 28 zur Öffnung des Auslaßventiles 23 verschiebbar in den Kolbenschaft 21. Ein an den Pumpkolben 10 anschließender Abschnitt des Kolbenschaftes 21 bildet einen elastisch rückfedernd stauchbaren Hals 29.

Bei Betätigung der Austragvorrichtung durch Niederdrücken der Handhabe 22 wird bei Erreichen eines vorbestimmten Druckes das Auslaßventil 23 durch Differenzdruck geöffnet. Zur Füllung der Pumpenkammer 14 beim Rückhub der Kolbeneinheit 9 ist ein Übertrittsventil 32 vorgesehen, das wegabhängig nur über einen letzten, bis zur Ausgangsstellung reichenden Abschnitt der Rückhubbewegung der Kolbeneinheit geöffnet und während des größten, bis zur Pumphub-Endstellung reichenden Teiles des Pumphubes geschlossen ist. Der Ventilschließteil 33 dieses Schieberventiles ist durch die vordere Kolbenlippe des Vorsaugkolbens 11 gebildet, dem als Ventilöffnungen am freien Ende des Vorsaugzylinders 15 annähernd axiale Ventilschlitze 39 zugeordnet sind. Sobald der Vorsaugkolben 11 in Richtung des Pumphubes die als Ventilschließkanten 34 vorgesehenen Endkanten der Ventilschlitze 39 erreicht hat, ist das Übertrittsventil 32 geschlossen und entsprechend ist es beim Rückhub des Vorsaugkolbens 11 nach Aufbau eines Vakuums in der Pumpenkammer 14 schlagartig auch wieder geöffnet. Am Ende des Pumphubes können die beiden Stirnflächen 30, 31 des Pumpkolbens 10 und des Vorsaugkolbens 11 zeitlich verzögert derart an der Bodenwand 18 anschlagen, daß das Auslaßventil 23 ggf. zur Entlüftung der Pumpenkammer 14 geöffnet wird. Der napfförmige Vorsaugkolben 11 weist eine die Stirnfläche 30 bildende Kolbenhülse 35 auf, die annähernd über die gesamte Länge einer Kolbenhülse 36 des Pumpkolbens 10 reicht.

Der Kolbenschaft 21 weist einen dem Ende des Schaftes 28 mit geringem Abstand gegenüberliegenden Mitnehmer 40 auf, der beim Verkürzen des Halses 29 nach Anschlagen des Pumpkolbens 10 in der Pumphub-Endstellung gegen den Schaft 28 aufläuft und dadurch das Auslaßventil 23 öffnet. Die Schubkolbenpumpe 2 weist außerdem eine wegabhängig, ventilgesteuerte Belüftung für das Gefäß 5 auf. Zwischen den beiden Kolbenlippen des Pumpkolbens 10 sind im Mantel des Zylindergehäuses 3 Belüftungs-Durchgangsöffnungen 43 vorgesehen, die unmittelbar benachbart zur Außenseite der Dichtung 42 im Bereich eines Ringspaltes liegen, welcher von der Dichtung 42 und dem Außenumfang des Zylindergehäuses 3 begrenzt ist. Die Durchgangsöffnungen sind am Ende von Längskanälen 44 vorgesehen, welche wenigstens gegen Ende des Pumphubes von der hinteren Kolbenlippe des Pumpkolbens 10 zur Herstellung der Belüftungsverbindung nach außen freigegeben werden. Die Austragvorrichtung 1 kann, insbesondere hinsichtlich der beschriebenen Teile bzw. Baugruppen entsprechend der DE-A-37 15 301 ausgebildet sein, auf welche wegen weiterer Einzelheiten und Wirkungen Bezug genommen wird. Die Pumpe kann aber auch durch einen ganz anderen, handbetätigbaren Pumpentyp, beispielsweise eine Balgpumpe, eine Membranpumpe, eine Ballonpumpe o.dgl. gebildet sein. Auch ist es denkbar, die Medienpumpe so auszubilden, daß mit ihr zunächst ein vorgespannter Druck im Gefäß 5 erzeugt und dadurch das Medium über ein Steigrohr zum Auslaßkanal und zur Austragdüse 25 gefördert wird, wie das zum Beispiel in der DE-A-37 12 327 beschrieben ist.

Außer der Medienpumpe 2 ist der Austragvorrichtung 1 als Druckluftquelle eine vorzugsweise handbetätigbare Druckluftpumpe 50 zugeordnet, die baulich von der Medienpumpe 2 bzw. dem Gefäß 5 getrennt und ggf. auch als fußbetätigbare Pumpe ausgebildet sein kann und die dann zweckmäßig über eine Leitung, wie einen flexiblen Schlauch mit dem Gefäß bzw. dem an diesem angeordneten Teil der Austragvorrichtung 1 verbunden ist. Diese Druckluftpumpe kann ebenfalls durch unterschiedliche Pumptypen, beispielsweise die anhand der Medienpumpe erläuterten Pumpentypen, gebildet sein. Bei einer besonders vorteilhaften Ausführungsform jedoch ist die Druckluftpumpe 50 als Schubkolbenpumpe ausgebildet, baulich mit der Austragvorrichtung 1 vereint, im wesentlichen simultan mit derselben Handhabe 22 wie die Medienpumpe 2 zu betätigen und gleichachsig innerhalb und/oder axial unmittelbar benachbart zur Medienpumpe 2 und zwar zweckmäßig anschließend an deren äußeres Ende angeordnet. Obwohl es denkbar ist, die Druckluftpumpe 50 unter Zwischenschaltung eines mit ihr aufzuladenden Druckspeichers über ein handbetätigbares Ventil an den Austragkanal 24 bzw. an die Austragdüse 25 anzuschließen, ergibt sich eine besonders einfache Ausbildung, wenn die Druckluftpumpe 50 direkt angeschlossen ist, so daß Druckluft im wesentlichen nur während der Betätigung gefördert wird.

Die Druckluftpumpe 50 weist einen Pumpkolben 51, einen diesen aufnehmenden Pumpenzylinder 52, ein mit dem Pumpkolben 53 integriertes Luft-Einlaßventil 53 und ein baulich mit dem Pumpenzylinder 52 vereintes Luft-Auslaßventil 54 auf, die achsgleich zueinander und in der Mittelachse der Medienpumpe 2 im wesentlichen vollständig innerhalb der Außenbegrenzungen der kappenförmigen Handhabe 22 angeordnet sind. Obwohl es denkbar ist, ähnlich wie bei der Medienpumpe 2, den Pumpkolben durch die Betätigung gegenüber dem am Gefäß 5 angeordneten bzw. befestigten Gehäuse zu bewegen, ergibt sich eine bevorzugte Ausführungsform, wenn der Pumpkolben 51 gegenüber diesem Gehäuse bzw. am Zylindergehäuse 3 feststehend angeordnet und der Pumpenzylinder 52 mit der Handhabe 22 bewegbar ist.

Bei einer sehr einfachen Ausbildung ist, ohne daß ein gesondertes Zylindergehäuse für die Druckluftpumpe 50 erforderlich wäre, der Pumpenzylinder 52 unmittelbar durch den die Manschette 46 des Zylindergehäuses 3 übergreifenden Kappenmantel der Handhabe 22 gebildet, dessen Innenumfang auf einem Teil seiner Länge die Kolbenlaufbahn 55 für eine radial äußere, zur Kappenstirnwand der Handhabe 2 spitzwinklig konisch erweiterte Kolbenlippe 56 des Pumpkolbens 51 bildet. Eine entsprechende, radial innere, jedoch in derselben Richtung konisch verjüngte Kolbenlippe 57 des Pumpkolbens 51 läuft am zylindrischen Außenumfang eines an den Hals 29 anschließenden und annähernd bis zur Verbindung mit der Handhabe 2 reichenden Abschnittes des Kolbenschaftes 21.

Der Pumpkolben 51 weist an seiner von den Kolbenlippen 56, 57 abgekehrten Stirnseite zur Befestigung ein annähernd ringförmiges Schnappglied 58 auf, das in eine als Innennut ausgebildet Ringnut an einem kragenförmigen Ansatz 59 eingesprengt ist, der als Verlängerung der Manschette 86 von der von dieser abgewandten Seite der Querwand 8 geringfügig absteht, so daß der Pumpkolben 51 durch Anlage an der Querwand 8 axial gegen der Pumpdruck abgestützt ist. An dieser Stirnseite des Pumpkolbens 51 ist auch die Zylinderabdeckung 7 in Form von radial in den Bereich des zugehörigen erweiterten Abschnittes der Zylinderbohrung des Zylindergehäuses 3 ragenden, gleichmäßig um die Pumpenachse verteilten Rippen vorgesehen, die einteilig mit dem Zylindergehäuse 3 oder mit dem aus relativ weichem Werkstoff bestehenden Pumpkolben 51 ausgebildet sein können, so daß in der Ausgangsstellung der Pumpkolben 10 der Medienpumpe 2 mit seiner hinteren Kolbenlippe relativ weich an der Zylinderabdeckung 7 anschlagen kann.

Es ist denkbar, den Kappenmantel bzw. den Pumpenzylinder 52 mit einer Dichtlippe o.dgl. abgedichtet gegenüber der Manschette 46 laufen zu lassen, so daß das Gehäuse bzw. der zugehörige Teil des Zylindergehäuses 3 unmittelbar einteilig den Pumpkolben bilden kann. Zweckmäßig jedoch bildet der Spalt zwischen dem Pumpenzylinder 52 und dem Gehäuse einen Eintrittsschlitz der Belüftungsluft für das Gefäß 5 und/oder für die Ansaugluft für die Druckluftpumpe 50, die zweckmäßig am Außenumfang des Pumpkolbens 51 vorbei zwischen Unterbrechungen bzw. Durchbrüchen in dem Schnappglied 58 die Ansaugluft durch den Pumpkolben 51 von dessen von den Kolbenlippen 56, 57 abgekehrten Rückseite her ansaugt.

Zu diesem Zweck sind in einer die Kolbenlippen 56, 57 verbindenden, ringscheibenförmigen Bodenwand in einem Kranz verteilte Luftdurchtrittsöffnungen vorgesehen, die mit einem ringscheibenförmigen Ventilkörper 60 aus elastischem Werkstoff nach Art eines nicht vorgespannten Rückschlagventils verschlossen werden können. Der Ventilkörper 60 liegt an der Innenseite der Bodenwand zwischen den Kolbenlippen 56, 57 und ist in Öffnungsrichtung durch mindestens einen, insbesondere zwei koaxiale Ringwulste 61 anschlagbegrenzt, die an den einander zugekehrten Umfangsseiten der Kolbenlippen 56, 57 mit einem Abstand von der Bodenwand vorgesehen sind, der nur geringfügig größer als die Dicke des Ventilkörpers 60 ist.

Das im Durchmesser kleinere, jedoch ähnlich ausgebildete Auslaßventil 54 arbeitet nach Art eines vorgespannten Überdruckventiles, das erst bei Erreichen eines vorbestimmten Überdruckes in der Pumpen- bzw. Druckkammer 62 öffnet und den Weg für die Druckluft zur Austragdüse 25 freigibt. In eine von der Kappenstirnwand der Handhabe 22 nach innen über den größten Teil des Umfanges mit radialem Abstand von Kappenmantel abstehende Muffe 63 ist ein bundhülsenförmiger Einsatz 64 mit seinem flanschartigen Ringbund eingesetzt und durch eine Schnappverbindung so gesichert, daß der Ringbund etwa bündig mit der freien Stirnfläche der Muffe 63 abschließt. Im ringscheibenförmigen Teil des Ringbundes des Einsatzes 64 sind in einem Kranz Durchtrittsöffnungen angeordnet, die mit einem ringscheibenförmigen Ventilkörper 65 verschließbar sind. Dieser Ventilkörper 65 liegt an der von der Druckkammer 62 abgekehrten Stirnfläche des Ringbundes des Einsatzes 63 unter der Kraft einer als Schraubendruckfeder ausgebildeten Ventilfeder 66 an, die in einem Ringspalt zwischen der Muffe 63 und einer weiteren, koaxial innerhalb dieser liegenden Steckmuffe 67 der Handhabe 22 angeordnet ist. In diese Steckmuffe 67 ist der Hülsenabschnitt des Einsatzes 64 eingesteckt, in welchen seinerseits wiederum das zugehörige, im Außendurchmesser reduzierte Ende des Kolbenschaftes 21 nach Art eines Preßsitzes so eingesetzt ist, daß eine im wesentlichen starre Verbindung zwischen dem Kolbenschaft 21 und der Handhabe 22 gebildet ist, wobei die freien Stirnflächen des Kolbenschaftes 21 und des Hülsenabschnittes des Einsatzes 64 bündig miteinander nahe benachbart zur Kappenstirnfläche der Handhabe 22 liegen und der Mitnehmer 40 im zugehörigen Endbereich des Kolbenschaftes 21 vorgesehen ist.

Die Austragdüse 25 ist im wesentlichen durch vier annähernd koaxial sowie quer bzw. rechtwinklig zur Mittelachse der Medienpumpe 2 oder der Druckluftpumpe 50 liegende Körper gebildet, nämlich ineinandergesteckte Düsenkappen 70, 71, einen in die innere Düsenkappe 71 eingreifenden Innenkörper 71 und eine die äußere Düsenkappe 70 am Außenumfang aufnehmende Außenmuffe 73, die einteilig mit dem Innenkörper 72 bzw. wie dieser mit der Handhabe ausgebildet sein kann und zweckmäßig sowohl an den Mantel der Muffe 63 wie auch an die Kappenstirnwand der Handhabe 22 anschließt. Die zur Düsenachse 69 im wesentlichen rechtwinkligen Stirnwände der Düsenkappen 70, 71 bilden Düsenstirnplatten 74, 75, welche annähernd ganzflächig aneinander anliegen, wobei an der inneren Stirnfläche der hinteren Düsenstirnplatte 75 die Stirnfläche 76 des Innenkörpers 72 annähernd ganzflächig anliegt und die vordere Düsenstirnplatte 74 gegenüber der vorderen Stirnfläche 77 der Außenmuffe 73 um weniger als die Hälfte von deren dem Außendurchmesser der äußeren Düsenkappe 70 entsprechenden Innendurchmesser zurückversetzt ist. Die Düsenstirnplatte 75 ist durch ballig vorstehende Ausbildung ihrer äußeren Stirnfläche 78 zur Düsenachse hin verdickt und liegt mit dieser Stirnfläche 78 im wesentlichen ganzflächig an einem entsprechend konkav einspringenden Abschnitt der inneren Stirnfläche der Düsenstirnplatte 74 an.

Die ins Freie führende Düsenendöffnung 80 liegt annähernd in der äußeren Stirnfläche der Düsenstirnplatte 74 bzw. gegenüber dieser geringfügig zurückversetzt in der Bodenfläche einer flachen, kuhlenförmigen Vertiefung 79, so daß die Düsenendöffnung 80 in der beschriebenen Weise gegenüber dem vorderen Ende der Außenmuffe 73 und von dieser nach vorne abgeschirmt zurückversetzt ist. Der Düsenkanal der Austragdüse 25 ist im wesentlichen durch zwei gesonderte Einzelkanäle bzw. Einzeldüsen 81, 82 gebildet, die achsgleich unmittelbar hintereinander liegen.

Die vordere, durch einen entsprechenden Düsenkanal in der Düsenstirnplatte 74 gebildete Einzeldüse 81, deren Düsen-Austrittsöffnung durch die Düsenendöffnung 80 gebildet ist, weist eine gegenüber ihrer mittleren bzw. kleinsten Weite kleinere Länge auf und ist über ihre gesamte Länge von einer im Bereich der inneren Stirnfläche der Düsenstirnplatte 74 liegenden Düsen-Eintrittsöffnung 83 bis zur Düsen-Austrittsöffnung durchgehend spitzwinklig konisch erweitert.

Die durch einen Düsenkanal in der Düsenstirnplatte 75 gebildete hintere Einzeldüse 82 weist demgegenüber sowie gegenüber ihrem mittleren Durchmesser eine größere, jedoch gegenüber ihrem größten Durchmesser kleinere Länge auf und ist in Störmungsrichtung bzw. in Richtung zur davorliegenden Einzeldüse 81 verengt, wobei ein hinterer längerer Abschnitt von einer zugehörigen, etwa in der inneren Stirnfläche der Düsenstirnplatte 75 liegenden zugehörigen Düsen-Eintrittsöffnung 85 spitzwinklig konisch verjüngt ist und sich an dessen kleinsten Durchmesser ein Abschnitt konstanter Weite bzw. konstanten Durchmessers anschließt, der bis zur zugehörigen, in der Stirnfläche 78 liegenden Düsen-Austrittsöffnung 84 reicht, so daß sich sowohl eine kontinuierliche als auch eine abgestufte Verengung dieser Einzeldüse 82 auf eine geringste Weite ergibt, die geringfügig kleiner als die kleinste Weite der Einzeldüse 81 ist.

Zwischen den beiden Einzeldüsen 81, 82 ist eine einteilig mit mindestens einer der beiden Düsenstirnplatten, insbesondere mit der vorderen Düsenstirnplatte 74 ausgebildete Dralleinrichtung 86 vorgesehen, die durch eine gegenüber der Eintrittsöffnung 83 und der Austrittsöffnung 84 weitere Drallkammer gebildet ist, deren Axialerstreckung jedoch wesentlich kleiner als die mindestens einer, insbesondere der kürzeren Einzeldüse 81 ist. Der Düsen-Eintrittsöffnung 85 der hinteren Einzeldüse 82 ist ebenfalls eine Dralleinrichtung 87 zugeordnet, die genauso durch eine im wesentlichen in der Düsenachse liegende, gegenüber der Eintrittsöffnung 85 weitere, jedoch gegenüber der Länge der genannten Einzeldüse wesentlich flachere Drallkammer gebildet ist und die einteilig mit dem Innenkörper 72 und/oder der Düsenstirnplatte 75 ausgebildet sein kann. Zur Vereinfachung der Ausbildung können wie Dralleinrichtungen 86, 87 sowie die zugehörigen Zuleitungen mit einem einzigen Düsenkörper insofern einteilig ausgebildet sein, als nur dieser an der inneren und äußeren Stirnfläche der zugehörigen Düsenstirnplatte 75 mit den entsprechenden, von der glatten Formgebung abweichenden Formgebungen, nämlich mit entsprechenden Vertiefungen versehen ist. Dadurch kann durch Wechseln nur eines einzigen Bauteiles die Austragdüse 25 an die Eigenschaften des jeweils zu zerstäubenden Fluids angepaßt werden. Es ist auch denkbar, drei oder mehr Einzeldüsen vorzusehen, beispielsweise dafür, nacheinander Druckluft in den Medienstrom zu leiten oder dafür, das Medium oder zwei oder mehr unterschiedliche Medien in gesonderten Strömen der Austragdüse 25 zuzuführen.

Die hintere Einzeldüse 82 bzw. deren Dralleinrichtung 87 ist über einen als Endabschnitt vorgesehenen Kanalabschnitt 88 an den Medien-Auslaßkanal 24 angeschlossen, während die vordere Einzeldüse 81 bzw. deren Dralleinrichtung 86 über einen als Endabschnitt vorgesehenen Kanalabschnitt 89 an einen sich an das Auslaßventil 54 anschließenden Druckluftkanal 90 angeschlossen ist. Der im Querschnitt winkelförmige Medien-Kanalabschnitt 88 ist durch entsprechende Nuten an der Innenumfangsfläche und an der inneren Stirnfläche der inneren Düsenkappe 71 gebildet und durch diese sowie den Innenkörper 72 begrenzt und ferner über einen Zwischenkanal mit dem äußeren Ende des Kolbenschaftes 21 bzw. des Auslaßkanales 24 verbunden, wobei der Zwischenkanal gegenüber der Führung der Druckluft dicht verschlossen zwischen dem Innenkörper 72 und der Kappenstirnwand der Handhabe 22 liegt. Der Druckluft-Kanalabschnitt 89 verläuft entsprechend winkelförmig und um die Düsenachse gegenüber dem Kanalabschnitt 88 zweckmäßig diametral versetzt zwischen den Kappenmänteln und den Düsenstirnplatten 74, 75 der Düsenkappen 70, 71 und ist durch entsprechende axiale und radiale Nuten gebildet, die an der Außenfläche der Düsenkappe 71 vorgesehen sein können, jedoch im dargestellten Ausführungsbeispiel an der Innenseite der Düsenkappe 70 vorgesehen sind. In den Druckluftkanal 90 ist der die Ventilfeder 66 aufnehmende Ringspalt einbezogen, bis an welchen der Druckluft-Kanalabschnitt 89 mit seinem Axialabschnitt annähernd reicht.

Die radialen Endabschnitte der Kanalabschnitte 88, 89 sind im wesentlichen radial bzw. tangential an die jeweils zugehörige Drallkammer angeschlossen, so daß das jeweils geförderte Medium im Bereich der zugehörigen Düsen-Eintrittsöffnung 85, 83 um die Düsenachse rotierend bzw. verwirbelt anströmt und so in den jeweils zugehörigen Düsenkanal eintritt.

Durch die beschriebene Ausbildung ist eine mindestens zwei-oder demgegenüber mehrstufige Zerstäubereinrichtung 100 gebildet, mit welcher der Medienstrom im Bereich der Dralleinrichtung 87 und der Einzeldüse 82 zu Materialteilchen von einer Partikelgröße von beispielsweise etwa 50 - 70 µm vorzerstäubt und dann durch Druckluftbeschleunigung mindestens noch ein weiteres Mal feiner zerstäubt wird, wobei durch die Luftnachzerstäubung eine bis um annähernd eine Zehnerpotenz feinere Partikelgröße der Materialteilchen erreicht werden kann. Dies ist insbesondere der Fall, wenn die Abmessungen zur Erzielung eines Laval-Effektes so getroffen sind,daß der Druckluftstrom die Materialteilchen annähernd bis oder sogar über Schallgeschwindigkeit beschleunigt und diese dann beim Auftreffen auf die Atmosphäre unmittelbar beim Verlassen der Düsenendöffnung 80 unter der Aufprallwucht weiter zerrissen werden. Zur Ausbildung der Düsengeometrie der vorderen Einzeldüsen 81 nach dem Laval-Effekt ist es zweckmäßig, wenn diese im Bereich ihrer Düsen-Eintrittsöffnung eine relativ kleine Weite hat und von dieser unmittelbar über einen weichen, trompetenförmigen Übergang bzw. konische Flächen sehr weit wird. Die kleinste Weite der Einzeldüse 81 liegt zweckmäßig unter 2 oder 1,5 mm, vorzugsweise unter 1 mm und über einem Zehntel Millimeter, wobei eine Größenordnung von einem halben Millimeter zu bevorzugen ist. Entsprechend weist die als Hohlkegeldüse ausgebildete Einzeldüse 82 demgegenüber eine kleinere kleinste Weite auf, die zweckmäßig etwa in der Größenordnung der Hälfte der kleinsten Weite der Einzeldüse 81 oder sogar darunter liegt und bis weniger als ein Zehntel Millimeter betragen kann,vorzugsweise zwischen einem und zwei Zehntel Millimeter beträgt. Bei einer Luftzufuhr mit einem Druck von 2 bar und 10 m/s wird bei der beschriebenen Ausbildung im Austritt der Einzeldüse 81 angenähert Schallgeschwindigkeit erreicht und es ist theoretisch eine Tröpfchengröße der zerstäubten Flüssigkeit bis 0,632 µm erreichbar, jedoch praktisch wegen der Komprimierbarkeit der Luft ein Wert bis zu etwa 5 µm zu erreichen.

Anstatt für die Druckluft eine Dralleinrichtung 86 vorzusehen, ist es auch denkbar, die Anordnung bzw. eine statt der Dralleinrichtung 86 vorgesehene Kammer so zu gestalten, daß die Druckluft möglichst achsparallel zur Düsenachse gebündelt in die Einzeldüse 81 eintritt und dadurch innere Reibungsverluste noch weiter verringert werden. Die Axialerstreckung dieser Kammer bzw. der Drallkammer liegt zweckmäßig in der Größenordnung der kleinsten Weite der Einzeldüse 82 bzw. in der Größenordnung eines beispielsweise bei etwa einem Fünftel liegenden Bruchteiles der kleinsten Weite der Einzeldüse 81 und zweckmäßig unterhalb einem Millimeter bzw. einem halben Millimeter und bevorzugt in der Größenordnung eines Zehntel Millimeters.

Zur feineren bzw. zusätzlichen Zerstäubung kann auch vor der Düsenendöffnung 80 und dieser gegenüberliegend ein Prallglied vorgesehen sein, gegen welches die Flüssigkeit geschleudert und dadurch zerstäubt sowie quer zur Düsenachse umgelenkt wird, wobei dann erst die Zuführung des beispielsweise durch Anwendung des Laval-Effektes auf Schall- bzw. Überschall-Geschwindigkeit beschleunigten Druckluftstromes erfolgen kann. Die Düsen-Austrittsöffnung für die Druckluft kann in diesem Fall beispielsweise ringförmig um die Düsen-Austrittsöffnung für die Flüssigkeit bzw. um das plattenförmige Prallglied vorgesehen sein, so daß die Druckluft die vorzerstäubte Flüssigkeit an der Kante des Prallgliedes übernimmt und wieder parallel zur Düsenachsrichtung umlenkt, so daß die durch die Druckluft so beschleunigten Flüssigkeitsteilchen gegen die Atmosphäre geschleudert und durch Zerplatzen unter dem dabei auftretenden Druck noch feiner aufgeschlossen werden.

Beim dargestellten Ausführungsbeispiel jedoch wird die Druckluft vor der Einzeldüse 81 zugemischt, so daß bereits ein Medien-Druckluftgemisch durch die End- bzw. Einzeldüse 81 austritt. Die Mediendüse kann aber anstatt als Hohlkegeldüse auch als andere Düse, beispielsweise als Vollkegeldüse, als Rechteckkegeldüse, als Flachstrahldüse oder als beispielsweise axiale Dralldüse bzw. als Zwei- oder Mehrstoffdüse ausgebildet sein, je nachdem, welche Anforderungen an das zu verarbeitende Medium zu stellen sind. Auch eine Ausbildung als Doppelhohlkegeldüse ist denkbar. Vor allem kann es vorteilhaft sein, wenn die Austragdüse als Ultraschalldüse mit longitudinalen und/oder zirkularen Kapillarwellen ausgebildet ist.

Die beschriebene Austragvorrichtung arbeitet nach folgendem Verfahren:
Durch Niederdrücken der Handhabe 22 mit dem Finger einer ansonsten das Gefäß 5 haltenden Hand beginnt sowohl die Medienpumpe 2 als auch die Druckluftpumpe 50 entgegen der einzigen gemeinsamen Rückstellfeder 20 den Pumphub. Dieselbe Rückstellfeder 20 hält auch als Ventilfeder das Auslaßventil 23 geschlossen. Nach einer ersten, einem Bruchteil von beispielsweise etwa einem Viertel des Gesamthubes entsprechenden Hubstrecke wird das Ansaug- bzw. Übertrittsventil 32 geschlossen und in der Pumpenkammer 14, unter der Voraussetzung der Füllung mit dem auszutragenden Medium, ein Fluidüberdruck erzeugt.

Gleichzeitig wird auch in der Druckkammer 62 der oberen, als Druckgasquelle vorgesehenen Pumpe ein Überdruck erzeugt, wobei das Druckgas durch Komprimierung vorgespannt wird. Die beiden Drucksysteme sind in diesem Zustand noch vollständig gegeneinander abgeschlossen bzw. abgedichtet. Im weiteren Verlauf der Hubbewegung öffnet in Abhängigkeit von der Justierung der Kraft der beiden gesonderten Ventilfedern einerseits das Auslaßventil 23 und andererseits das Druckgas-Auslaßventil 54. Diese beiden Ventile können so justiert sein, daß das Medien-Auslaßventil 23 vor dem Druckgas-Auslaßventil 54 oder gleichzeitig mit diesem oder nach diesem öffnet, so daß die Druckluft entweder nach dem Medium, gleichzeitig mit diesem oder vor dem Medium die Austragdüse 25 erreicht und diese durchströmt.

Die beiden Pumpströme aus Medium und Druckgas werden gesondert über getrennte Leitungswege der Austragdüse 25 zugeführt und erst im Bereich der Mischkammer bzw. Drallkammer 86 vereint, nachdem das Medium bereits noch innerhalb des Zwischenraumes vorzerstäubt ist. Sofort anschließend an die Vereinigung der beiden Druckströme erfolgt deren schlagartige Beschleunigung in Austragrichtung, was spätestens unmittelbar nach Austritt durch die Düsenendöffnung 80 zu einer noch feineren Zerstäubung der Medienteilchen sowie zu einem sehr intensiven und daher relativ weittragenden Sprühstrahl führt, der auch sehr eng gebündelt sein kann. Dadurch eignet sich die Austragvorrichtung sowohl für medizinische Wirkstoffe, beispielsweise Inhalationspräparate, wie auch für technische Anwendungen zum Sprühen von Lacken, beispielsweise wasserlöslichen Farben, Ölen, für chemische Wirkstoffe und vieles mehr, ohne daß zur Zerstäubung eine Speicherung von Treibgas im Gefäß 5 erforderlich wäre. Als Druckgasquelle kann ggf. auch ein beispielsweise patronenförmiger Druckgasspeicher mit einem Auslaßventil vorgesehen sein, das dann zweckmäßig durch Betätigung der Handhabe 22 zu öffnen ist.

Spätestens nach Erreichen der Pumphub-Endstellung wird die Handhabe 22 durch Freigabe entlastet, wodurch zunächst unter der Kraft der Rückstellfeder 20 das Medien-Auslaßventil 23 schließt. Das Druckgas-Auslaßventil 54 kann dabei so justiert sein, daß es vor, gleichzeitig mit oder nach dem Medien-Auslaßventil 23 schließt, so daß in letzterem Fall durch die noch strömende Druckluft die Austragdüse 25 von Medienresten gereinigt bzw. freigeblasen wird. Nach Schließen des Rückschlagventiles 23 nimmt die Rückstellfeder 20 die gesamte Kolbeneinheit 9 sowie den Druckluft-Pumpenzylinder 52 zur Ausgangsstellung hin mit, so daß in der Pumpenkammer 14 ein Unterdruck aufgebaut und durch ein am Einlaßkanal 19 angeordnetes, annähernd bis zum Gefäßboden reichendes Steigrohr 47 Medium in die Vorsaugkammer 17 angesaugt wird.

Gleichzeitig ist unter dem in der Druckkammer 62 entstehenden Unterdruck das Druckluft-Einlaßventil 53 geöffnet, so daß bei geschlossenem Auslaßventil 54 zwischen dem hinteren Ende der Kolbeneinheit 9 bzw. des Pumpkolbens 10 und der Rückseite des Druckluft-Pumpkolbens 51 sowie durch diesen hindurch Luft in die Druckkammer 62 angesaugt wird. Sobald des Übertrittsventil 32 durch Freigabe der Ventilschlitze 39 geöffnet ist, tritt die Flüssigkeit von der Vorsaugkammer 17 in die Pumpenkammer 14 über, so daß diese wieder gefüllt und die Austragvorrichtung für einen nächsten Pumphub bereit ist. In dieser Ausgangsstellung ist auch die Belüftungsverbindung zum Gefäß 5 durch die hintere Kolbenlippe des Pumpkolbens 10 dicht geschlossen, während sie beim Pumphub spätestens nach Öffnen des Übertrittsventiles 32 geöffnet ist. Durch die beschriebene Ausbildung ist eine sehr genaue Dosierung der je Pumphub ausgebrachten Medienmenge zu erzielen, wobei die Austragvorrichtung bei einfacher und kompakter Bauweise so gestaltet sein kann, daß sie praktisch lageunabhängig bzw. sowohl in aufrechter als auch in Überkopflage gleich gut arbeitet und selbst in Überkopflage bei Ausgangsstellung der Kolbeneinheit ein Auslaufen des Gefäßes durch die Austragvorrichtung verhindert ist.

In den Fig. 5 bis 14 sind für einander entsprechende Teile die gleichen Bezugszeichen wie in den übrigen Figuren, jedoch mit unterschiedliche Buchstaben-Indizes verwendet. Insofern ist die Beschreibung der übrigen Figuren auch eine Beschreibung der jeweils einzelnen betreffenden Figur, soweit nicht unterschiedliche Merkmale und Wirkungen herausgestellt sind.

Bei der Ausführungsform nach Fig. 5 ist auch der Düsenkanal der End-Einzeldüse 81a im Querschnitt abgestuft, wobei an die Eintrittsöffnung 83a ein Abstand konstanter Weite anschließt, der in einen stumpfwinklig kegelförmigen Abschnitt etwa gleicher Länge übergeht, welcher mit seinem weiten Ende die Düsenendöffnung 80a bildet. Die Düsen-Austrittsöffnung 84a der Medien-Einzeldüse 82 ist durch eine im Querschnitt spitzwinklig scharfe Ringkante mit einer zur Düsenachse 69a parallelen inneren Flanke gebildet. Der Druckluftstrom bzw. der Kanalabschnitt 89a mündet im Bereich dieser Strömungs-Abreißkante 91, die in der Ebene der der Einzeldüse 81a gegenüberliegenden Stirnfläche der Mischkammer 86a liegt und so von einer im Querschnitt stumpfwinklig V-förmigen Ringnut umgeben ist, daß deren eine Seitenflanke die ringäußere Flanke der Abreißkante 91 bildet. Diese Ringnut 92 kann einen Teil der Dralleinrichtung für die Druckluft bilden, die somit um die Abreißkante 91 bzw. an deren ringäußeren Flanke rotiert. Die Abreißkante kann durch eine Stirnkante oder eine radial einwärts gerichtete Umfangskante sowie auch durch den Eintrittsbereich der vorderen Einzeldüse gebildet sein. Auch hier ist die Axialerstreckung der Einzeldüse 81a ggf. einschließlich der Axialerstreckung der Kammer 86a wesentlich kleiner als diejenige der Einzeldüse 82a, während der Durchmesser der Eintrittsöffnung 83a etwa dem Durchmesser der tiefsten Stelle der Ringnut 92 entspricht.

Gemäß Fig. 6 umgibt die Mündung des Druckgaskanales die Düsenachse 69b mit der Kammer 86b so, daß die beiden Druckströme erst im Bereich des Düsenkanales der Einzeldüse 81b und/oder in Austragrichtung danach zusammentreffen, wobei der Druckluftstrom als achsparallel zur Düsenachse 69b gerichteter, ggf. rotierender Hüllstrom um den vorzerstäubten Medienstrom zugeführt wird. Die Düsen-Austrittsöffnung 84b ist in diesem Fall von einer ringförmigen, zur Düsenachse 69b rechtwinkligen Stirnfläche 91b der Einzeldüse 82b umgeben, wobei diese Stirnfläche am Außenumfang in die ringinnere Flanke der Kammer 86b übergeht, die durch eine in die zugehörige Stirnfläche 78b eingeformte Ringnut 92b gebildet ist. Die Außenweite der Stirnfläche 91b ist kleiner als die Innenweite der Eintrittsöffnung 83b, die somit die Austrittsöffnung 84b ringförmig umgibt. Zu diesem Zweck liegt die Stirnfläche 91b, die auch stumpfwinklig kegelstumpfförmig sein könnte, wenigstens annähernd in der Ebene der Eintrittsöffnung 83b, wobei auch eine Lage der Austrittsöffnung 84b zwischen den beiden Enden des Düsenkanales der Einzeldüse 81b oder gegenüber dessen äußerem Ende bzw. gegenüber der Düsenendöffnung 80b nach außen versetzt denkbar ist.

Insofern weist die Austragdüse 25b zweckmäßig mindestens zwei zueinander unmittelbar benachbarte, insbesondere in Richtung ihrer Düsenachse 69b hintereinander und/oder annähernd konzentrisch liegende Einzeldüsen 81b, 82b auf, von denen vorzugsweise eine als End-Einzeldüse 81b die Düsenendöffnung 80b bildet und die andere, nur an den Medien-Auslaßkanal angeschlossene Medien-Einzeldüse 82b gegenüber der Düsenendöffnung 80b zurückversetzt sein kann. Ragt die Einzeldüse 82b beispielsweise konzentrisch in die Einzeldüse 81b, so ist der von diesen beiden Düsen begrenzte, ringförmige Düsenkanal zweckmäßig nach außen bzw. in Austragrichtung zum Beispiel dadurch konisch verengt, daß sowohl der Außenumfang der Innendüse wie auch der Innenumfang der äußeren Düse verengt ist, wobei der Kegelwinkel dieser beiden Umfangsflächen so voneinander abweichend vorgesehen sein kann, daß der ringförmige, für den Druckluftstrom vorgesehene Düsenkanal im Durchlaßquerschnitt nach außen geringfügig abnimmt. Besonders in diesem Fall, aber auch in anderen Fällen kann der Düsenkanal der Medien-Einzeldüse einen vorderen, trichterförmig erweiterten, die zugehörige Austrittsöffnung bildenden Endabschnitt aufweisen, so daß beispielsweise dieser Düsenkanal zwischen seinen Enden eine Engstelle aufweist, von der er nach beiden Enden konisch und/oder abgestuft erweitert ist.

In den Fig. 7 bis 9 sind zwei Dralleinrichtungen 86c, 87c an einer Austragdüse 25c dargestellt, die ähnlich derjenigen nach Fig. 6 ausgebildet ist. Der Kanalabschnitt 89c bzw. 88c mündet in die jeweils zugehörige Dralleinrichtung 86c bzw. 87c im Bereich eines die Düsenachse 69c umgebenden Ringkanales, wobei die Einmündung radial oder tangential entsprechend der zugehörigen Drallrichtung vorgesehen sein kann, so daß die Druckluft bereits in dem Ringkanal 93, 94 in Drallrichtung umlaufend strömt. Von dem Ringkanal 93 bzw. 94 bzw. von dessen Innenumfang zweigen Leitkanäle 95 bzw. 96 nach innen ab, die von einteilig mit dem jeweils zugehörigen Düsenkörper ausgebildeten Leitkörpern begrenzt sind, einen gegenüber dem Ringkanal 93 bzw. 94 wesentlich kleineren Durchlaßquerschnitt haben und in der zugehörigen Strömungsrichtung kontinuierlich verengt oder von konstantem Querschnitt sein können. Je Dralleinrichtung kann ein Leitkanal oder können zwei, drei, vier oder mehr Leitkanäle gleichmäßig um die Mittelachse verteilt vorgesehen sein, wobei zweckmäßig die Summe der Durchlaßquerschnitte der Leitkanäle 95 bzw. 96 größer als diejenige des zugehörigen Ringkanales 93 bzw. 94 ist. Die Leitkanäle 95 bzw. 96 münden in einen von den zugehörigen Leitkörpern begrenzten Innenraum, der im Falle der Dralleinrichtung 87c das hintere Ende des Düsenkanales der Einzeldüse 82c und im Falle der Dralleinrichtung 86c der die Einzeldüse 82c bzw. den Eintrittsbereich der Einzeldüse 81c umgebende, ringförmige Raum ist.

Die Leitkanäle 95, 96 können dabei so tangential in diesen jeweils zugehörigen Innenraum münden, daß die Drall-Rotationsrichtung beider Druckströme gleich oder entgegengesetzt gerichtet ist, wobei im ersten Fall eine besonders hohe Beschleunigung und im zweiten Fall eine besonders starke Verwirbelung erzielt wird. Die Dralleinrichtungen 86c, 87c bzw. die Leitkörper und die seitlichen Begrenzungen der Leitkanäle 95, 96 sind in diesem Fall ausschließlich durch entsprechende Formgebung der voneinander abgekehrten Stirnflächen der Düsenstirnplatte 75c bzw. der Düsenkappe 71 gebildet, so daß die einander zugekehrten Stirnflächen des Innenkörpers 72c und der Düsenstirnplatte 74c eben ausgebildet werden können und lediglich der Begrenzung der Kanäle und Kammern an einer Seite dienen. Es ist aber auch denkbar, nur die Flüssigkeit über eine Drallkammer zu führen und die Luft direkt über einen Ringkanal aus der Düse ausströmen zu lassen oder auch umgekehrt nur die Luft über eine Drallkammer zu führen.

In Fig. 10 ist eine Doppelrotations-Austragdüse 25d dargestellt, bei welcher das Medium in der Verwirbelungs- bzw. Dralleinrichtung 87d in einer ersten Stufe in eine entsprechende Strömung gebracht wird und dann in einer zweiten Verwirbelungs- bzw. Dralleinrichtung 86d nochmals in einer gleich- oder ggf. entgegengesetzt gerichteten Drallströmung, insbesondere unter Beschleunigung geführt wird. Zu diesem Zweck mündet die Austrittsöffnung 84d des Düsenkanales der Einzeldüse 82d außerhalb der Düsenachse 69d und/oder gegenüber dieser schräg gerichtet, wofür im dargestellten Ausführungsbeispiel ein unter etwa 45° oder mehr schräg zur Düsenachse 69d liegender Düsenkanal vorgesehen ist, dessen Eintrittsöffnung 85d exzentrisch bzw. im Abstand zur Düsenachse 69d liegt. Die Zuführung der Druckluft kann in der Drallkammer 86d oder in einer weiteren, darauffolgenden gesonderten Kammer erfolgen.

In Fig. 11 ist eine Austragvorrichtung 1e dargestellt, bei welcher die Handhabe 22e am Anfang ihres dem Pumphub zugehörigen Betätigungsweges nur die Druckluftpumpe 50e und erst darauffolgend auch die Medienpumpe 2e betätigt, wobei vorzugsweise eine für beide Pumpen vorgesehene, im dargestellten Ausführungsbeispiel durch die Kolbenstange 21e gebildete Betätigungsstange bis zur Mitnahme bzw. Betätigung der Medienpumpe 2e einen anschlagbegrenzten Leerweg aufweist. Die Anordnung kann statt dessen oder zusätzlich aber auch so vorgesehen sein, daß die Handhabe 22e am Ende des Pumphubes der Medienpumpe 2e zur anschließenden weiteren Betätigung der Druckluftpumpe 50e einen Folge- bzw. Restweg aufweist, so daß die Druckluftpumpe 50e auch nach dem Ende des Pumphubes der Medienpumpe 2e in kontinuierlicher Fortsetzung ihres bereits durchgeführten Pumphubes über einen Resthub weiter betätigt werden kann.

Im ersten Fall wird durch den Leerweg vor Beginn des Pumphubes der Medienpumpe 2e bzw. vor oder nach dem Schließen von deren Einlaß- bzw. Übertrittsventil zumindest in der Druckkammer 62e ein Überdruck aufgebaut oder sogar, bei entsprechender Abstimmung des als federbelastetes Plattenventil ausgebildten Auslaßventiles 54e, vor Öffnen des Medien-Auslaßventiles 23e Druckluft in die Austragdüse 25e geleitet. Im zweiten Fall wird nach dem Ende des Pumphubes der Medienpumpe 2e weiterhin Druckluft zur Austragdüse 25e geleitet und dadurch kann diese gereinigt bzw. durch vollständigen Austrag von Restpartikeln des Mediums freigeblasen werden.

Zu diesem Zweck ist bei der Ausführungsform nach Fig. 11 die Kolbenstange 21e als zur Strecklage federbelastete, rohrförmige Teleskopstange ausgebildet, deren einer, äußerer Stangenteil 97 einen Bauteil mit dem Pumpkolben 10e bildet und deren anderer, innerer Stangenteil 98 über den Einsatz 64e fest mit der Handhabe 22e verbunden ist. Die beiden Stangenteile 97, 98 greifen im Bereich der Druckkammer 62e zwischen dem Druckluft-Pumpkolben 51e und der Stirnfläche der Muffe 63e ineinander, wobei an der Endfläche des inneren Stangenteiles 98 eine Streckfeder 99 in Form einer Schraubendruckfeder mit einem Ende abgestützt ist, deren anderes Ende gegenüber dem Stangenteil 97 abgestützt ist und, wie dargestellt, auch am Vorsaugkolben 11e bzw. am Ventilschließteil 26e des Medien-Auslaßventiles 23e abgestützt sein kann, so daß die Streckfeder 99 dessen Ventilfeder entgegenwirkt und bei Erreichen einer vorbestimmten Federspannung die dann im wesentlichen wegabhängige Öffnung des Auslaßventiles 23e einleiten kann.

Die Streckfeder 99 kann in sich oder im Zusammenwirken mit einer weiteren, erst nach einer vorbestimmten Relativverschiebung der Stangenteile 97, 98 wirksamen Feder eine abgestufte Federcharakteristik in der Art aufweisen, daß der von der Streckfeder 99 ausgeübte Widerstand in einer ersten Stufe gegenüber der Kraft der Rückstellfeder der Medienpumpe 2e so gering ist, daß am Anfang des Betätigungsweges der Handhabe 22e nur die Druckluftpumpe 50e betätigt wird und die Medienpumpe 2e unbetätigt bleibt. In einer zweiten Stufe steigt dann der Widerstand der Streckfeder 99 schlagartig gegenüber der Rückstellfeder der Medienpumpe 2e so stark an, daß diese im wesentlichen gleichlaufend mit der Druckluftpumpe 50e betätigt wird. Am Ende des Pumphubes der Medienpumpe 2e kann dann noch ein Restweg zur Betätigung der Druckluftpumpe 50e gegen den erhöhten Widerstand der Streckfeder 99 zur Verfügung stehen. Die Pumphub-Endstellung der Druckluftpumpe 50e ist zweckmäßig durch Anschlag der Handhabe 22e gegenüber der Kolbeneinheit 9e bzw. gegenüber der Endfläche des Stangenteiles 97 der Kolbenstange 21e begrenzt, an welcher die Stirnfläche der Muffe 63e bzw. des Einsatzes 64e anschlägt.

Während bei der Ausführungsform gemäß den Fig. 1 bis 3 der Auslaßkanal 24e am Außenumfang des Schaftes 28 vorgesehen ist, ist er bei der Ausführungsform nach Fig. 11 im Innern des rohrförmigen Schaftes 28e vorgesehen. Bei der Ausführungsform nach den Fig. 1 bis 3 kann die Pumpkammer 14, wenn sie noch nicht mit Medium gefüllt ist, dadurch verhältnismäßig leicht entlüftet werden, daß am Ende des Pumphubes der Medienpumpe 2 der Pumpkolben 10 durch Anschlag festgelegt wird und dann durch weiteres Drücken der Handhabe 22 über den Mitnehmer 40 das Auslaßventil 23 mechanisch bzw. wegabhängig geöffnet werden kann. Eine solche Anordnung ist bei der Ausführungsform nach Fig. 11 nicht vorgesehen, wäre jedoch auch denkbar, wenn der Mitnehmer das Ende des Schaftes 28e erst kurz vor der Pumphub-Endstellung der Druckluftpumpe 50e erreicht. Der Schaft 28e ist verschiebbar in dem Stangenteil 98 geführt und von der innerhalb des Stangenteiles 97 liegenden Streckfeder 99 umgeben.

Wie Fig. 11 ferner zeigt, ist die Druckluftpumpe 50e bzw. die Handhabe 22e in Ausgangsstellung durch Anschlag unmittelbar gegenüber einem Gehäuseteil, insbesondere gegenüber der Manschette 46e bzw. dem Ansatz 59e des Zylindergehäuses 3e der Medienpumpe 2e anschlagbegrenzt. Zu diesem Zweck weist der Pumpkolben 52e an seinem Ende einen einwärts gerichteten Ringbund als Anschlag 101 auf, dem als Gegenanschlag 102 ein über den Außenumfang vorstehender, im Bereich des Gegengliedes für das Schnappglied 58e liegender Ringbund des Zylindergehäuses 3e zugeordnet ist. Der Anschlag 101 und der Gegenanschlag 102 können in Ausgangsstellung so abgedichtet aneinander anliegen, daß die Luftzufuhr zur Druckluftpumpe 50e und die Belüftung für das Gefäß nach außen hermetisch abgedichtet sind.

Während bei der Ausführungsform nach Fig. 11 das Medien-Auslaßventil 23e im Bereich des Pumpkolbens 10e bzw. im zugehörigen Zylindergehäuse 3e liegend vorgesehen und der Medien-Auslaßkanal 24e in Strömungsrichtung nach diesem, in den Ringraum zwischen dem Schaft 28e und dem Stangenteil 97e mündenden Auslaßventil 23e über Querbohrungen im Schaft 28e an den Ringraum angeschlossen ist, ist bei der Ausführungsform nach Fig. 12 das Medien-Auslaßventil 23f außerhalb des Zylindergehäuses 3f im Bereich der Druckluftpumpe 50f bzw. innerhalb der Steckmuffe 67f der Handhabe 22f vorgesehen, wobei in diesem Fall die Handhabe bzw. der Druckluft-Pumpenzylinder 52f einen Bestandteil des Kolbenschaftes 21f bildet. Das Auslaßventil 23f kann, wie dargestellt, nach Art eines Nadel- bzw. Stiftventiles, nach Art eines Rückschlagventiles, nach Art eines mit einem gesonderten, vom Mediendruck beeinflußten steuerkolbenbetätigten Ventiles und insbesondere auch als Schlauchventil nach der DE-PS 29 02 624 ausgebildet sein.

Das Austragventil 53f liegt sehr nahe bei der Austragdüse 25f bzw. unmittelbar an der von diesem abgekehrten Seite des Innenkörpers 72f, so daß zwischen ihm und dem Düsenkanal praktisch nur noch der winkelförmige Kanalabschnitt 88f liegt, in dem nur geringe Medienreste verbleiben können und der durch entsprechende Umsteuerung der Druckluft auch leicht gereinigt bzw. freigeblasen werden kann. Das Druckluft-Auslaßventil 54f ist im dargestellten Ausführungsbeispiel ein federbelastetes Kugelventil, dessen durch das Zylindergehäuse der Druckluftpumpe bzw. die Handhabe 22f gebildetes Ventilgehäuse zwischen der Pumpenachse und der Austragdüse 25f so liegt, daß es unmittelbar an den einen Schenkel des Druckluft-Kanalabschnittes 89f angeschlossen ist. Der Druckluft-Pumpenzylinder 52f greift in diesem Fall mit geringem Spaltabstand in den Innenumfang des kragenförmigen Ansatzes 59f ein, der ebenso wie die Querwand 8f einteilig mit der als Schraubkappe ausgebildeten Kappe 4f ausgebildet ist.

Die Medienpumpe 2f weist bei dieser Ausführungsform keinen Doppelkolben, sondern an der Kolbeneinheit 9f nur einen einzigen Pumpkolben 10f auf, der im wesentlichen durch eine ringförmige Kolbenscheibe gebildet ist, über deren vorderes und/oder hinteres Ende jeweils eine kegelstumpfförmig erweiterte Kolbenlippe vorsteht, wobei die vordere Kolbenlippe in Pumphub-Endstellung an der durch eine abgesetzte Ringschulter gebildeten Bodenwand 18f anschlägt, die in Richtung zum Einlaßkanal 19 in einen mehrfach abgesetzten, im Außenumfang reduzierten Endabschnitt des Zylindergehäuses 3f übergeht. In diesem Endabschnitt liegt als Ansaugventil 32f ein Rückschlagventil in Form eines Kugelventiles mit kugelförmigem Ventilschließteil 33f und konischem Ventilsitz 34f.

Das Zylindergehäuse 3f ist einteilig mit dem an seinem äußeren Ende über den Außenumfang vorstehenden Ringflansch 6f ausgebildet, der an der Querwand 8f mit seiner freien Stirnfläche abgestützt ist und mit der davon abgekehrten, ringförmigen Stirnfläche so gegen den Gefäßhals gespannt werden kann, daß er selbst die der Dichtung 42 entsprechende Dichtung bildet.

Am äußeren Ende ist der Zylinder 12 bzw. das Zylindergehäuse 3f mit einem ring- bzw. muffenförmigen, vom Kolbenschaft 21f durchsetzten Zylinderdeckel 7f verschlossen, der mit einem über seinen Außenumfang vorstehenden Ringbund so in eine Innennut des Ringflansches 6f abgedichtet eingesprengt ist, daß er ebenfalls an der Querwand 8f axial abgestützt sein kann. Ein inneres, in den Mantel des Zylindergehäuses 3f ragendes, am Außenumfang entsprechend der hinteren Kolbenlippe des Pumpkolbens 10f kegelstumpfförmiges Ende des Zylinderdeckels 7f liegt in der Ausgangsstellung des Pumpkolbens 10f als Anschlag mit einer relativ scharfen Ringkante an dem Pumpkolben 10f bzw. an der hinteren Stirnfläche von dessen Kolbenscheibe an, wodurch auch eine Abdichtung gegenüber der Druckluftpumpe 50f erzielt wird.

Der Kolbenschaft 21f ist aus der Ausgangsstellung gegenüber dem Pumpkolben 10f um einen Leerweg verschiebbar, über welchen die Druckluftpumpe 50f bereits betätigt wird, während die Medienpumpe 2f durch Stehenbleiben des Pumpkolbens 10f noch unbetätigt ist. Am Ende des Leerweges schlägt der Kolbenschaft 21f mit einem Mitnehmer an der Rückseite der Kolbenscheibe des Pumpkolbens 10f an und nimmt diesen dann bis zu seiner Hubendstellung mit. Der außerhalb der Druckluftpumpe 50f in Ausgangsstellung innerhalb des Zylinderdeckels 7f liegende Mitnehmer 103 ist durch eine Ringschulter des Kolbenschaftes 21f gebildet, die ihrerseits durch die Endfläche des mit dem Pumpenzylinder 52f bzw. der Handhabe 22f verbundenen oder einteilig ausgebildeten Stangenteiles 98f gebildet ist, welcher eine im Außenquerschnitt reduzierte Fortsetzung der Muffe 67f bilden kann.

Insbesondere im Falle einer verschiebbaren Lagerung des Ventilschließteiles 26f des Medien-Auslaßventiles 23f ist der Kolbenschaft 21f nach Art einer Teleskopstange ausgebildet, deren innerer, den Auslaßkanal 24f bildender, rohrförmiger Stangenteil 28f im Bereich des zugehörigen Endes den Ventilschließteil 26f bildet. Der Kolbenschaft 22f bzw. der Stangenteil 28f durchsetzt den Pumpkolben 10f im Bereich einer Durchtrittsöffnung in der Kolbenscheibe, wobei der Pumpkolben 10f am Innenumfang mindestens eine Dichtlippe zur abgedichteten Führung auf dem Außenumfang dieses Stangenteiles 28f aufweist. An dem innerhalb der Pumpenkammer 14f liegenden Ende weist der Stangenteil 28f einen über seinen Außenumfang vorstehenden Stangenbund 105 oder ein vergleichbares Mitnehmerglied für den Rückhub des Pumpkolbens 10f auf, das an der zugehörigen Stirnfläche der Kolbenscheibe anschlagen und an dem die Rückstellfeder 40f abgestützt sein kann.

Die äußere und die innere Kolbenlippe 56f bzw. 57f des Pumpkolbens 51f der Druckluftpumpe 50f sind bei dieser Ausführungsform axial gegeneinander um mehr als den Pumphub der Medienpumpe 2f bzw. der Druckluftpumpe 50f versetzt, wobei die innere Kolbenlippe 57f zweckmäßig im wesentlichen innerhalb des Ringflansches 6f bzw. des Zylindergehäuses 3f liegt, während die äußere Kolbenlippe 56f demgegenüber nach außen versetzt ist und mindestens bis zum äußeren Ende des Ansatzes 59f oder darüber hinaus reichen kann. Der Pumpkolben 51f ist in den Zylinderdeckel 7f bzw. den Ringflansch 6f und auch in die Querwand 8f zentriert und bis auf die Luftzufuhr abgedichtet eingesetzt, wofür er zwischen seiner Bodenwand und der Kolbenlippe 56f einen am Außenumfang mehrfach abgestuften profilierten Mantelteil aufweist.

In Fig. 13 ist eine vorteilhafte Ausbildung einer steuereinrichtung 106 zur gegenüber dem Weg der Handhabe 22h verzögerten Öffnung des Medien-Auslaßkanales 24h oder des Druckluftkanales 90h bzw. beider Kanäle dargestellt, wobei vorzugsweise ein vom Druck der Druckluft in der Druckluftkammer 62h beeinflußter Steuerkolben 107 zur Betätigung mindestens eines bewegbaren Ventilkörpers 27h bzw. 65h vorgesehen ist. Der zur Schließrichtung federbelastete Steuerkolben 107 ist baulich mit dem Ventilkörper 65h des Druckluft-Auslaßventiles 54h vereint, mit welchem er eine napfförmige Bundhülse bildet, deren an einem Ende vorgesehener Ringbund den Ventilkörper 65h bildet und die am anderen Ende mit einer ringscheibenförmigen Bodenwand verschlossen ist, welche mit einem entgegen Strömungsrichtung in den Kolbenschaft 21h ragenden Ansatz den Ventilsitz 27h bildet, dem als Ventilschließteil 26h ein fest im Kolbenschaft 21h sitzender oder mit dem Schaft 28h beweglicher Teil zugeordnet sein kann.

Der Steuerkolben 107 ist mit seinem Mantel auf dem Außenumfang des zugehörigen Endes des Kolbenschaftes 21h bzw. des diesen umgebenden Hülsenteiles des Einsatzes 64h um den Öffnungsweg der beiden Ventile gegen die gemeinsame Ventilfeder 66h verschiebbar geführt. Zur gegenseitigen Abdichtung der beiden Kanalwege, nämlich des Kanalabschnittes 88h einerseits und des Kanalabschnittes 89h sowie des Druckluftkanales 90h anderseits ist der Steuerkolben 107 mit einer im Bereich seiner Bodenwand liegenden Dichtlippe 108 abgedichtet an einer Laufbahn der Muffe 63 geführt, wobei diese Laufbahn anschließend an den Ringspalt für die Ventilfeder 66h vorgesehen ist.

Die Steuereinrichtung 106 zur gemeinsamen Steuerung sowohl des Druckgases als auch des Mediums hinsichtlich deren Freigabe zur Austragdüse 25h öffnet bei Erreichen des vorbestimmten Druckes in der Druckkammer 62h beide Ventile gleichzeitig oder aufeinanderfolgend dadurch, daß durch diesen Überdruck zunächst der Ventilschließteil 65h des Auslaßventiles 54h in Öffnungstellung überführt wird. Dadurch wird der Steuerkolben 107 von dem Ventilschließteil 65h mitgenommen, so daß der an ihm vorgesehene Ventilsitz 27h gleichzeitig oder verzögert von dem Ventilschließteil 26h abhebt und dadurch ebenfalls öffnet. Entsprechend umgekehrt kann das Medien-Auslaßventil 23h gleichzeitig mit oder vor dem Druckluft-Auslaßventil 54h wieder schließen. Die Steuereinrichtung 107 weist somit mindestens ein zur Medien-Einzeldüse und mindestens ein zur Druckluft-Einzeldüse führendes Ventil auf, wobei vorzugsweise das zur Druckluft-Einzeldüse führende Ventil vor dem anderen Ventil öffnet und/oder nach diesem schließt.

In Fig. 14 ist eine Steuereinrichtung 106i zur Umsteuerung wenigstens eines Teiles des von der Druckkammer kommenden Druckluftstromes in wenigstens einen Teilabschnitt, insbesondere einen an die Austragdüse 25i anschließenden Endabschnitt bzw. in die Austragdüse 25i veranschaulicht, wobei vorzugsweise ein vom Druck der Druckluft beeinflußter Steuerkolben 107i zur Betätigung mindestens eines bewegbaren Ventilkörpers vorgesehen ist. Statt dessen oder zusätzlich hierzu ist es auch denkbar, den Steuerkolben vom Druck im Medien-Auslaßkanal 24i zu beeinflussen.

Das Druckluft-Auslaßventil 54i ist in diesem Fall nicht als Platten-, sondern als Schieberventil ausgebildet, wobei der nach Art einer Ringdichtlippe manschettenförmige Ventilschließteil 65i als Ventilschieber am Außenumfang das Steuerkolbens 107i vorgesehen sowie in und aus dem Bereich von Ventilschlitzen an einer Innenumfangsfläche des den Ringspalt für die Ventilfeder 66i einschließenden Druckluftkanales 90i bewegbar ist. Die Ventilschlitze 109 können in einfacher Weise am kragenförmigen Mantel des Einsatzes 64i vorgesehen sein. Bei Überdruck in der Druckluftkammer der Druckluftpumpe 50i wird der ringförmige Steuerkolben 107i, von welchem der Ventilschließteil 65i in Richtung zur Druckkammer absteht, entgegen der Kraft der Ventilfeder 66i so verschoben, daß die Dichtlippe des Ventilschließteiles 65i von einem ventilschlitzfreien Bereich in den Bereich der Ventilschlitze 109 gelangt, so daß die Druckluft von der Druckluftkammer in den Druckluftkanal 90i übertreten kann.

Die Steuereinrichtung 106i bzw. der Steuerkolben 107i betätigt ein weiteres Luft-Schließventil 110, für welches am Innenumfang des Steuerkolbens 107i ein weiterer, entsprechend manschettenförmiger und in gleicher Richtung abstehender Ventilschließteil 111, ähnlich wie der Ventilschließteil 65i vorgesehen ist. Diesem Ventilschließteil 111 ist mindestens eine bzw. ein Kranz gleichmäßig verteilter Ventilöffnungen 112 an einer Außenumfangsfläche zugeordnet, wobei diese Ventilöffnungen 112 in einfacher Weise im Hülsenteil des Einsatzes 64i in Form von Radialbohrungen vorgesehen sind und in einen Ringkanal zwischen dem zugehörigen Ende des Kolbenschaftes 21i sowie diesem Hülsenteil und von dort in den Medien-Kanalabschnitt 88i münden.

In Ausgangsstellung sind das Druckluft-Auslaßventil 54i und das Schieber-Schließventil 110 durch die zugehörigen Ventilschließteile 65i, 111 geschlossen. Unter dem ansteigenden Druckluft-Überdruck wird der Steuerkolben 107i zunächst über einen Teilweg bewegt und dadurch das Luft-Schließventil 110 geöffnet, so daß die Druckluft in den Flüssigkeitsweg bzw. in den Kanalabschnitt 88i strömt. Da die Druckluft hierbei auf die gleichzeitig in den Medien-Kanalabschnitt 88i geförderte Flüssigkeit trifft, ergibt sich ein Rückstau und, ggf. auch durch den in der Druckluftkammer weiter ansteigenden Druck, wird der Steuerkolben 107i weiter entgegen der Kraft der Ventilfeder 66i bewegt, so daß nunmehr auch das zunächst noch geschlossene Druckluft-Auslaßventil 54i öffnet und die Druckluft zum Kanalabschnitt 89i strömen kann. Wird der Flüssigkeitsstrom, beispielsweise am Ende des Pumphubes der Medienpumpe, unterbrochen, so schließt das Auslaßventil 54i in Folge des fehlenden Rückstaues bzw. Gegendruckes dadurch, daß sich der Steuerkolben 107i nunmehr wieder um den entsprechenden Teilweg zurückbewegt. Das Schließventil 110 bleibt jedoch noch geöffnet, so daß die weiter unter Druck in der Druckluftkammer stehende Luft in die zugehörigen Flüssigkeitswege bzw. -Kanalabschnitte strömt und diese einschließlich der Austragdüse 25i reinigt. Es ist auch denkbar, diese Umsteuerung mechanisch bzw. wegabhängig zu steuern.

Unabhängig von der erläuterten Kombination zweier gesonderter Druckquellen für zwei gesonderte Medien, nämlich beispielsweise eine auszutragende Flüssigkeit und ein Druckgas oder ein anderes Fluid, stellen auch die einzelnen Komponenten der Austragvorrichtung für sich, beispielsweise die jeweiligen Pumpen, deren Bestandteile, die Ventile, die Steuereinrichtungen sowie die Austragdüsen erfindungswesentliche Merkmalskombinationen dar.

## Patentansprüche

1. Handbetätigbare Austragvorrichtung (1) für Medien, mit einer mit einer Handhabe (22) zu betätigenden Medienpumpe (2) für ein erstes Medium, die an einen zu einer Austragdüse (25) führenden Medien-Auslaßkanal (24) angeschlossen ist, wobei die Austragdüse (25) mindestens eine ins Freie führende Düsenendöffnung (80) und Mittel zur Führung eines Düsenluftstromes als weiteres Medium sowie mindestens eine hintere und vordere Verteilungsdüse (82, 81) mit Düsenkanal, Düsen-Eintrittsende (85, 83) und Düsen-Austrittsöffnung (84, 80) aufweist, gekennzeichnet durch eine mindestens zweistufige Zerstaübereinrichtung (100) zur zusätzlichen Zerstäubung eines in zumindest einer vorangehenden Zerstäubungsstufe vorzerstäubten Medienstromes mit dem Düsenluftstrom in einer nachfolgenden Zerstäubungsstufe im Bereich der Austragdüse (25).

2. Austragvorrichtung nach Anspruch 1, dadurch gekennzeichnet, daß die Austragdüse (25) zusammenwirkende erste und zweite Verteilungsdüsen (82, 81) mit ersten und zweiten, durch Endabschnitte erster und zweiter Düsenkanäle gebildeten, Düsenaustrittsöffnungen (84, 80) aufweist, daß mindestens eine erste Verteilungsdüse (82) eine hintere, in Strömungsrichtung vor einer vorderen Düsen-Austrittsöffnung (83) mindestens einer zweiten Verteilungsdüse (81) liegende Düsen-Austrittsöffnung (84) bildet sowie als Zerstäuberdüse ausgebildet ist, daß insbesondere mindestens eine erste Verteilungsdüse (82) einen vorzerstäubten Eintritt des Mediums in mindestens eine zweite Verteilungsdüse (82) und/oder in mindestens eine Eintritts- bzw. Mischkammer (86) zur Zusammenführung bzw. Mischung des ersten, aus der ersten Verteilungsdüse (82) austretenden Mediums und eines weiteren, gesondert von dem ersten Medium in die Eintrittskammer (86) eintretenden Mediums aufweist, und daß vorzugsweise die hintere Düsen-Austrittsöffnung (84), insbesondere im Abstand, hinter dem zweiten Düsenkanal liegt und/oder daß die hintere Düsen-Austrittsöffnung (84) von einer scharfen Kante begrenzt ist.

3. Austragvorrichtung nach Anspruch 1 oder 2, dadurch gekennzeichnet, daß Mittel zur Vorzerstäubung des jeweiligen Mediums vor Mischung mit einem weiteren Medienstrom innerhalb der Austragdüse (25), zur Führung des aus der hinteren Düsen-Austrittsöffnung (84d) austretenden Mediums in einer zur Austrittsrichtung der Austragdüse (25d) abweichenden bzw. schrägen Richtung, zur Ablenkung eines Stromes eines weiteren Mediums durch einen Strom eines ersten Mediums annähernd in einer Austrittsrichtung mindestens einer Verteilungsdüse (82, 81), zur Ablenkung des jeweiligen Mediums gegen eine und an einer, einer Düsen-Austrittsöffnung (84, 80) gegenüberliegenden Kante, zur ein erstes Medium in einem vorzerstäubten Zustand durch ein weiteres Medium übernehmenden Führung dieser Medien an einer einer Düsen-Austrittsöffnung (84, 80) gegenüberliegenden Kante und/oder zur Prall-Umlenkung des Mediums in einer Querrichtung quer zur und/oder etwa in Austrittsrichtung der Austragdüse (25) in einem Bereich in Strömungsrichtung vor der Düsenendöffnung (80) bzw. im Austrittsweg einer Verteilungsdüse (82) vorgesehen sind, und daß insbesondere diese Mittel zur vorangehenden Umlenkung des Mediums in der Querrichtung sowie zur darauf folgenden Umlenkung etwa in Austragrichtung ausgebildet sind und/oder ein Zerstäubungsglied aufweisen, das einem flüssigen, aus der hinteren Düsen-Austrittsöffnung (84) austretenden und einem beschleunigten gasförmigen Medienstrom ausgesetzt ist.

4. Austragvorrichtung nach einem der vorhergehenden Ansprüche, dadurch gekennzeichnet, daß mindestens eine Eintrittskammer (87, 86) unmittelbar an ein in Strömungsrichtung davor zugeordnetes Düsen-Eintrittsende (85, 83) mindestens eines Düsenkanales (82, 81) angeschlossen ist, daß vorzugsweise mindestens eine Eintrittskammer (87, 86) eine größere Weite als der zugehörige Düsenkanal (82, 81) hat und daß insbesondere eine erste Eintrittskammer (87) an das Eintrittsende (85) eines ersten Düsenkanales (82) und/oder eine zweite Eintrittskammer (86) an das Eintrittsende (83) eines in Strömungsrichtung folgenden zweiten Düsenkanales (81) angeschlossen ist, wobei vorzugsweise eine hintere Düsen-Austrittsöffnung (84) in die zweite Eintrittskammer (86) mündet und/oder von einer Stirnfläche einer zweiten Verteilungsdüse (81b) umgeben ist.

5. Austragvorrichtung nach einem der vorhergehenden Ansprüche, dadurch gekennzeichnet, daß mindestens ein Düsenkanal (82, 81) zwischen dem zugehörigen Eintrittsende (85, 83) und der zugehörigen Düsen-Austrittsöffnung (84, 80) in der Weite abgestuft ist, insbesondere einen Längsabschnitt von konstanter Weite und/oder einen Längsabschnitt von in Strömungsrichtung abnehmender Weite aufweist, und daß vorzugsweise ein erster Düsenkanal (82) einen stetig enger werdenden Abschnitt aufweist, der in Strömungsrichtung an einen eine hintere Düsen-Austrittsöffnung (84) bildenden Abschnitt konstanter Weite anschließt.

6. Austragvorrichtung nach einem der vorhergehenden Ansprüche, dadurch gekennzeichnet, daß eine hintere Düsen-Austrittsöffnung (84a) von einem ringförmigen Kammerabschnitt (92) einer anschließenden Eintrittskammer (86a) umgeben ist, welcher einer hinteren Stirnfläche (78a) der Eintrittskammer (86a) zugeordnet ist, daß insbesondere eine erste Verteilungsdüse (82a) eine innere Begrenzungsflanke des Kammerabschnittes (92) bildet und/oder daß mindestens eine Eintrittskammer (87, 86) von einem Kernkörper (72, 91) begrenzt ist, der insbesondere in einen napfförmigen, einen zugehörigen Düsenkanal (82, 81) bildenden Düsenkörper (71, 70) eingreift, und daß vorzugsweise mindestens ein Düsenkörper (71, 70) zur Medienversorgung wenigstens eines Düsenkanales (82, 81) wenigstens einen Längs- bzw. Radialkanal (88, 89) aufweist.

7. Austragvorrichtung nach einem der vorhergehenden Ansprüche, dadurch gekennzeichnet, daß die Austragdüse (25) zur Mischung des ersten Mediums mit einem gasförmigen weiteren Medium mit Längsprofilierungen bzw. Ringprofilierungen versehen ist und/oder daß ein Medienstrom quer gegen eine hintere Düsen-Austrittsöffnung (84a) gerichtet ist, die vorzugsweise von einem eine innere Flanke, eine äußere Flanke und eine Abreißkante (91) für das Medium bildenden Ring begrenzt ist, wobei der Medienstrom insbesondere im Bereich der Abreißkante (91) mündet.

8. Austragvorrichtung nach einem der vorhergehenden Ansprüche, dadurch gekennzeichnet, daß Mittel zur Beschleunigung des jeweiligen Mediums auf etwa Schall- bzw. Überschallgeschwindigkeit vorgesehen sind, die vorzugsweise zur Beschleunigung eines gasförmigen Mediums auf diese Geschwindigkeit vor Übernahme bzw. Ablenkung eines flüssigen Mediums vorgesehen sind.

9. Austragvorrichtung nach einem der vorhergehenden Ansprüche, dadurch gekennzeichnet, daR der Düsenkanal (81) einer vorderen Verteilungsdüse eine kleinste Weite kleiner als 2 mm, 1,5 mm, 1 mm bzw. 0,5 mm hat und/oder daß der Düsenkanal (82) einer hinteren Verteilungsdüse eine kleinste Weite kleiner als eine kleinste Weite des Düsenkanales (81) einer vorderen Verteilungsdüse hat, insbesondere etwa halb so weit bzw. weniger als halb so weit wie der Düsenkanal (81) der vorderen Verteilungsdüse ist.

10. Austragvorrichtung nach einem der vorhergehenden Ansprüche, dadurch gekennzeichnet, daß ein innen liegendes Eintrittsende (83a, 83b) des Düsenkanales (81a, 81b) einer vorderen Verteilungsdüse einer in einer annähernd in der Ebene dieses Eintrittsendes (83a, 83b) liegenden Stirnfläche (78a) vorgesehenen Vertiefung (92a, 92b) gegenüberliegt und/oder daß ein Düsenkanal (82) einer hinteren Verteilungsdüse einen Düsenkörper (71) im Bereich voneinander abgekehrten inneren und äußeren Stirnflächen (76, 78) durchsetzt, von denen insbesondere die äußere Stirnfläche (78a) radial benachbart zur zugehörigen hinteren Düsen-Austrittsöffnung (84a) eine Vertiefung (92) aufweist, die vorzugsweise eine die hintere Düsen-Austrittsöffnung (84a) ringförmig umgebende Vertiefung ist.

11. Austragvorrichtung nach einem der vorhergehenden Ansprüche, dadurch gekennzeichnet, daß für mindestens einen Medienstrom wenigstens eine Dralleinrichtung (87, 86) vorgesehen ist, daß insbesondere Dralleinrichtungen (86, 87) eine im wesentlichen gemeinsame bzw. in der Düsenachse (69) der Düsenendöffnung (80) liegende, Drallachse aufweisen, daß vorzugsweise für den Medienstrom des ersten Mediums mindestens zwei unmittelbar benachbart bzw. hintereinander liegende, insbesondere über einen zur annähernd gemeinsamen Drallachse (69d) schrägen Zwischenkanal (82d) verbundene, Dralleinrichtungen (87d, 86d) vorgesehen sind und/oder daß die Zuführung eines gasförmigen Mediums wenigstens in die in Strömungsrichtung letzte Dralleinrichtung (86d) für das Medium vorgesehen ist, wobei vorzugsweise die Zuführung des Druckluftstromes in den vorzerstäubten Medienstrom von außen um den Medienstrom vorgesehen und mit diesem insbesondere achsparallel umgelenkt ist.

12. Austragvorrichtung nach einem der vorhergehenden Ansprüche, dadurch gekennzeichnet, daß mindestens zwei zueinander benachbarte und/oder annähernd konzentrisch liegende gesonderte Verteilungsdüsen (81, 82) vorgesehen sind, von denen insbesondere eine die Düsenendöffnung (80) bildet und die andere nur an den Medien-Auslaßkanal (24) angeschlossene Verteilungsdüsen (82) gegenüber der Düsenendöffnung (80) zurückversetzt ist, wobei vorzugsweise zwischen einer Düsen-Austrittsöffnung (84) einer Verteilungsdüse (82) und einem Eintrittsende (83) einer benachbarten Verteilungsdüse (81) ein durch eine erweiterte Zwischenkammer gebildeter Zwischenabstand vorgesehen und/oder an die, insbesondere als Dralleinrichtung (86) ausgebildete Zwischenkammer ein Druckgas-Kanalabschnitt (89) quer bzw. tangential zur Düsenachse (69) eintretend angeschlossen ist und wobei ferner vorzugsweise der Druckgasstrom im Bereich einer engsten Stelle in den Düsenkanal der Austragdüse (25), insbesondere zwischen dem engsten Abschnitt des Düsenkanales der hinteren Verteilungsdüse (82) und dem engsten Abschnitt des Düsenkanales der davor liegenden Verteilungsdüse (81) mündet.

13. Austragvorrichtung nach einem der vorhergehenden Ansprüche, gekennzeichnet durch eine Steuereinrichtung (106) zur verzögerten Öffnung des Medien-Auslaßkanales (24) und/oder eines Kanales (90) für ein weiteres Medium, wobei vorzugsweise ein vom Druck des weiteren Mediums beeinflußter Steuerkolben (107) zur Betätigung mindestens eines bewegbaren Ventilkörpers (27h, 25h) vorgesehen ist.

14. Austragvorrichtung nach einem der vorhergehenden Ansprüche, gekennzeichnet durch eine Steuereinrichtung (106i) zur Umsteuerung wenigstens eines Teiles eines Stromes eines weiteren Mediums in wenigstens einen Endabschnitt des Medien-Auslaßkanales (24i) bzw. in die Austragdüse (25i), wobei vorzugsweise ein vom Druck des weiteren Mediums und/oder vom Druck im Medien-Auslaßkanal (24i) beeinflußter Steuerkolben (107i) zur Betätigung mindestens eines bewegbaren Ventilkörpers (65i, 111) vorgesehen ist.

15. Austragvorrichtung nach Anspruch 13 oder 14, dadurch gekennzeichnet, daß die Steuereinrichtung mindestens ein zur Verteilungsdüse für ein weiteres Medium und mindestens ein zur Verteilungsdüse für ein erstes Medium führendes Ventil aufweist und daß vorzugsweise das zur Verteilungsdüse für das weitere Medium führende Ventil vor dem anderen Ventil öffnet und/oder nach diesem anderen Ventil schließt.

16. Austragvorrichtung nach einem der vorhergehenden Ansprüche, dadurch gekennzeichnet, daß der Medienpumpe (2) eine handbetätigbare, an einen Kanalabschnitt (89) angeschlossene Druckgasquelle, wie eine Druckluftpumpe (50), zugeordnet ist, insbesondere mit der Medienpumpe (2) baulich vereint ist, wobei die Druckgasquelle (50) vorzugsweise mit derselben Handhabe (22) wie die Medienpumpe (2) zu betätigen und/oder wie diese als Schubkolbenpumpe ausgebildet ist.

17. Austragvorrichtung nach Anspruch 16, dadurch gekennzeichnet, daß die Handhabe (22e) am Anfang ihres Betätigungsweges nur die Druckgasquelle (50e) und darauffolgend auch die Medienpumpe (2) betätigt, wobei vorzugsweise ein Kolbenschaft (21e) für die Kolbeneinheit (9e) der Medienpumpe (2e) bis zu deren Mitnahme einen anschlagbegrenzten Leerweg gegenüber der Kolbeneinheit (9e) der Medienpumpe (2e) aufweist.

## Claims

1. Manually operable discharging apparatus (1) for media, with a medium pump (2) to be operated by a handle (22) and used for a first medium and which is connected to a medium outlet channel (24) leading to a discharge nozzle (25), the discharge nozzle (25) having at least one nozzle end opening (80) leading into the open and means for guiding a nozzle air flow as a further medium, as well as at least one front and rear distribution nozzle (82,81) with a nozzle channel, nozzle inlet end (85,83) and nozzle outlet opening (84,80), characterized by an at least two-stage atomizer (100) for the additional atomization of a preatomized medium flow with a nozzle air flow in the vicinity of the discharge nozzle (25).

2. Discharging apparatus according to claim 1, characterized in that the discharge nozzle (25) has cooperating first and second distributing nozzles (82, 81) with first and second nozzle outlet openings (84, 80) formed by end portions of first and second nozzle channels, that at least one first distributing nozzle (82) forms a rear nozzle outlet opening (84) located in the flow direction upstream of a front nozzle outlet opening (83) of at least one second distributing nozzle (81) and which is constructed as an atomizing nozzle, that in particular at least one first distributing nozzle (82) has a preatomized intake for the medium in at least one second distributing nozzle (82) and/or in at least one intake or mixing chamber (86) for bringing together or mixing the first medium from the first distributing nozzle (82) and a further medium entering the chamber (86) separately from the first medium and that preferably the rear nozzle outlet opening (84), is particularly located in spaced manner behind the second nozzle channel and/or that the rear nozzle outlet opening (84) is bounded by a sharp edge.

3. Discharging apparatus according to claims 1 or 2, characterized in that there are means for preatomizing the medium prior to mixing with a further medium flow within the discharge nozzle (25), for guiding the medium passing out of the rear nozzle outlet opening (84d) in a direction differing or sloping with respect to the outlet direction of the discharge nozzle (25d), for deflecting a flow of a further medium through a flow of a first medium approximately in an outlet direction of at least one distributing nozzle (82, 81), for deflecting the medium against one and on one edge facing the nozzle outlet opening (84, 80), for a first medium in a preatomized state through a guide receiving a further medium on an edge facing the nozzle outlet opening (84, 80) and/or for impact deflection of the medium in a transverse direction at right angles to and/or approximately in the outlet direction of the discharge nozzle (25) in an area in the flow direction upstream of the nozzle end opening (80) or in the outlet path of a distributing nozzle (82) and that in particular these means are constructed for the prior deflection of the medium in the transverse direction and the following deflection roughly in the discharge direction and/or have an atomizing member, which is exposed to a liquid gaseous medium flow passing out of the rear nozzle outlet opening (84) and which is accelerated.

4. Discharging apparatus according to one of the preceding claims, characterized in that at least one inlet chamber (87, 86) is connected directly to a nozzle inlet end (85, 83) of at least one nozzle channel (82, 81) in front of it in the flow direction, that preferably at least one inlet chamber (87, 86) has a greater width than the associated nozzle channel (82, 81) and that in particular a first inlet chamber (87) is connected to the inlet end (85) of a first nozzle channel (82) and/or a second inlet chamber (86) is connected to the inlet end (83) of a following second nozzle channel (81) in the flow direction and preferably a rear nozzle outlet opening (84) issues into the second inlet chamber (86) and/or is surrounded by a face of a second distributing nozzle (81b).

5. Discharging apparatus according to one of the preceding claims, characterized in that at least one nozzle channel (82, 81) has a stepped width between the associated inlet end (85, 83) and the associated nozzle outlet opening (84, 80) and in particular has a length portion of constant width and/or a length portion of width decreasing in the flow direction and that preferably a first nozzle channel (82) has a portion which becomes continuously narrower and which in the flow direction is connected to a constant width portion forming a rear nozzle outlet opening (84).

6. Discharging apparatus according to one of the preceding claims, characterized in that a rear nozzle outlet opening (84a) is surrounded by an annular chamber portion (92) of a connecting inlet chamber (86a), with which is associated a rear face (78a) of the inlet chamber (86a), that in particular a first distributing nozzle (82a) forms an inner boundary flank of the chamber portion (92) and/or that at least one inlet chamber (87, 86) is bounded by a core body (72, 91), which in particular engages in a cup-shaped nozzle body (71, 70) forming an associated nozzle channel (82, 81) and that preferably at least one nozzle body (71, 70) for medium supply purposes for at least one nozzle channel (82, 81) has at least one longitudinal or radial channel (88, 89).

7. Discharging apparatus according to one of the preceding claims, characterized in that the discharge nozzle (25) for mixing the first medium with a further, gaseous medium is provided with longitudinal or ring profiles and/or that one medium flow is transversely directed against a rear nozzle outlet opening (84a), which is preferably bounded by an inner flank, an outer flank and a tear-off edge (91) for the medium-forming ring, the medium flow more particularly issuing in the vicinity of the tear-off edge (91).

8. Discharging apparatus according to one of the preceding claims, characterized in that means are provided for accelerating the medium to roughly sonic or supersonic speed and which are preferably provided for accelerating a gaseous medium to said speed prior to the take over or deflection of a liquid medium.

9. Discharging apparatus according to one of the preceding claims, characterized in that the nozzle chamber (81) of a front distributing nozzle has a minimum width smaller than 2 mm, 1.5 mm, 1 mm or 0.5 mm and/or that the nozzle channel (82) of a rear distributing nozzle has a minimum width smaller than the minimum width of the nozzle channel (81) of a front distributing nozzle and is in particular roughly half as wide or less than half as wide as the nozzle channel (81) of the front distributing nozzle.

10. Discharging apparatus according to one of the preceding claims, characterized in that an inner inlet end (83a, 83b) of the nozzle channel (81a, 81b) of a front distributing nozzle faces a depression (92a, 92b) provided in a face (78a) located approximately in the plane of said inlet end (83a, 83b) and/or that a nozzle channel (82) of a rear distributing nozzle traverses a nozzle body (71) in the vicinity of remote inner and outer faces (76, 78), whereof in particular the outer face (78a) has, radially adjacent to the associated rear nozzle outlet opening (84a), a depression (92), which is preferably a depression surrounding in circular manner the rear nozzle outlet opening (84a).

11. Discharging apparatus according to one of the preceding claims, characterized in that for at least one medium flow is provided at least one whirling device (87, 86), that in particular whirling devices (86, 87) have a substantially common whirling axis located in the nozzle axis (69) of the nozzle end opening (80), that preferably for the medium flow of a first medium there are at least two directly adjacent or successively positioned whirling devices (87d, 86d) which are in particular connected by means of an intermediate channel (82d) sloping relative to the approximately common whirling axis (69d) and/or that the supply of a gaseous medium is provided for at least the last medium whirling device (86d) in the flow direction and preferably the supply of the compressed air flow into the preatomized medium flow takes place from the outside round the medium flow and is in particular deflected axially parallel therewith.

12. Discharging apparatus according to one of the preceding claims, characterized in that at least two adjacent and/or concentrically positioned, separate distributing nozzles (81, 82) are provided, whereof in particular one forms the nozzle end opening (80) and the other is only set back with respect to the nozzle end opening (80) at the distributing nozzles (82) connected to the medium outlet channel (24) and preferably between a nozzle outlet opening (84) of a distributing nozzle (82) and an inlet end (83) of an adjacent distributing nozzle (81) there is an intermediate spacing formed by a widened intermediate chamber and/or to the intermediate chamber particularly constructed as a whirling device (86) is connected a compressed gas channel portion (89) entering transversely or tangentially to the nozzle axis (69) and preferably the compressed gas flow issues in the vicinity of a narrowest point into the nozzle channel of the discharge nozzle (25), particularly between the narrowest portion of the nozzle channel of the rear distributing nozzle (82) and the narrowest portion of the nozzle channel of the distributing nozzle (81) upstream thereof.

13. Discharging apparatus according to one of the preceding claims, characterized by a control device (106) for the delayed opening of the medium outlet channel (24) and/or a channel (90) for a further medium and preferably a control plunger (107) influenced by the pressure of the further medium is provided for operating at least one movable valve body (27h,25h)

14. Discharging apparatus according to one of the preceding claims, characterized by a control device (106i) for reversing at least part of a flow of a further medium in at least one end portion of the medium outlet channel (24i) or into the discharge nozzle (25i) and preferably there is a control plunger (107i) influenced by the pressure of the further medium and/or the pressure in the medium outlet channel (24i) for operating at least one movable valve body (65i, 111).

15. Discharging apparatus according to claims 13 or 14, characterized in that the control device has at least one valve leading to the distributing nozzle for a further medium and at least one valve leading to the distributing nozzle for a first medium and that preferably the valve leading to the distributing nozzle for the further medium opens before the other valve and/or after the other valve.

16. Discharging apparatus according to one of the preceding claims, characterized in that the medium pump (2) has associated with it a manually operable compressed gas source, such as a compressed air pump (50) connected to the channel portion (89) and is in particular constructionally combined with the medium pump (2), the compressed gas source being preferably operated with the same handle (22) as the medium pump (2) and/or like the latter is constructed as a thrust piston pump.

17. Discharging apparatus according to claim 16, characterized in that the handle (22e) at the start of its operating path only operates the compressed pump (50e) and only subsequently also the medium pump (2) and preferably a piston shaft (21e) for the piston unit (9e) of the medium pump (2e) up to its carrying along has a stop-limited idle movement with respect to the piston unit (9e) of the medium pump (2e).

## Revendications

1. Dispositif d'expulsion de fluides (1) comportant, pouvant être actionnée par une manette (22), une pompe (2) pour un premier fluide laquelle est raccordée à un canal d'évacuation (24) conduisant vers une tuyère d'expulsion (25), ladite tuyère (25) présentant au moins un orifice d'extrémité (80) conduisant à l'air libre et des moyens pour conduire un jet d'air servant de deuxième fluide, ainsi qu'au moins une tuyère arrière et avant de distibution (82, 81) munie d'un canal, d'une extrémité d'entrée (85, 83) et d'un orifice de sortie (84, 81), caractérisé en ce qu'il comprend un dispositif de pulvérisation (100) à au moins deux étages pour la pulvérisation complémentaire, dans un étage de pulvérisation consécutif situé dans la zone de la tuyère d'expulsion (25) du jet d'air mélangé à l'écoulement de fluide pulvérisé dans au moins un étage de pulvérisation précédent.

2. Dispositif d'expulsion selon la revendication 1, caractérisé en ce que la tuyère d'expulsion (25) présente des première et deuxièmes tuyères de distribution (82, 81) coopérant entre elles comportant des premier et deuxième orifices de sortie (84, 80) formés par des sections d'extrémité des premier et deuxième canaux de tuyère, en ce qu'au moins une première tuyère de distribution (82) forme un orifice de sortie arrière (84) placé, en direction de l'écoulement, avant un orifice de sortie frontal (83) d'au moins une deuxième tuyère de distribution (81) et qu'elle est réalisée sous la forme d'une tuyère de pulvérisation, en ce que, en particulier, au moins une première tuyère de distribution (82) présente une entrée pré-pulvérisée du fluide dans au moins une deuxième tuyère de distribution (82) et/ou dans au moins une chambre d'entrée de mélange (86) afin de rassembler et de mélanger le premier fluide sortant de la première tuyère de distribution (82) et un autre fluide entrant dans la chambre (86) de manière séparée du premier fluide, et en ce que, de préférence, l'orifice de sortie arrière (84) est situé, en particulier en ce qui concerne sa distance, derrière le deuxième canal de tuyère et/ou en ce que l'orifice arrière (84) est délimité par une arête vive.

3. Dispositif d'expulsion selon la revendication 1 ou 2, caractérisé en ce qu'il comprend des moyens pour la pré-pulvérisation du fluide respectif avant mélange à un autre écoulement de fluide à l'intérieur de la tuyère d'expulsion (25), pour conduire le fluide sortant de l'orifice arrière (84d) dans une direction déviée ou oblique par rapport à la direction de sortie de la tuyère (25d), pour dévier un écoulement d'un autre fluide sous l'effet d'un écoulement d'un premier fluide dans une direction proche de la direction de sortie d'au moins une tuyère de distribution (82, 81), pour dévier le fluide respectif contre et sur une arête faisant face à un orifice de sortie (84, 83) de la tuyère, pour conduire les fluides constitués par un premier fluide à l'état pré-pulvérisé absorbé par un autre fluide vers une arête faisant face à un orifice de sortie de tuyère (84, 80) et/ou pour renvoyer brutalement le fluide dans une direction orientée transversalement et/ou dans le même sens que la direction de sortie de la tuyère d'expulsion (25) dans une zone placée, dans le sens de l'écoulement, en amont de l'orifice d'extrémité (80) ou sur le trajet de sortie d'une tuyère de distribution (82), et en ce que, en particulier, ces moyens soient réalisés de manière à assurer la déviation initiale du fluide en direction transversale ainsi que la déviation consécutive sensiblement en direction de son expulsion de manière à présenter et/ou que lesdits moyens présentent un élément de pulvérisation qui est exposé à l'écoulement d'un fluide liquide sortant de l'orifice de sortie arrière (84) et à l'écoulement accéléré d'un flux gazeux.

4. Dispositif d'expulsion selon l'une des revendications précédentes, caractérisé en ce que, au moins une chambre d'introduction (87, 86) est raccordée directement à une extrémité d'entrée disposée en avant dans le sens de l'écoulement d'au moins un canal de tuyère (82, 81), en ce que, de préférence, au moins une chambre d'introduction (87, 86) a une largeur supérieure à celle du canal de tuyère correspondant (82, 81) et que, en particulier, une première chambre d'introduction (87) est raccordée à l'extrémité d'introduction (85) d'un premier canal (82) et/ou une deuxième chambre d'introduction (86) est raccordée à l'extrémité d'introduction (83) d'un deuxième canal de tuyère (81) placé en amont du premier dans la direction de l'écoulement, tandis que de préférence un orifice de sortie de tuyère arrière (84) débouche dans la deuxième chambre (86) et/ou est entouré par une paroi frontale d'une deuxième tuyère de distribution (81b).

5. Dispositif d'expulsion selon l'une des revendications précédentes, caractérisé en ce que, au moins un canal de tuyère (82, 81) présente une largeur dégradée entre l'orifice d'introduction correspondant (85, 83) et l'orifice de sortie correspondant (84, 80), en particulier une section longitudinale d'une largeur constante et/ou une section longitudinale dont la largeur décroît en direction de l'écoulement, et en ce que, de préférence, un premier canal de tuyère (82) présente une section allant en diminuant constamment qui fait suite, en direction de l'écoulement, à une section de largeur constante constituant un orifice arrière de sortie (84).

6. Dispositif d'expulsion selon l'une des revendications précédentes, caractérisé en ce qu'un orifice de sortie arrière (84) est entouré d'une section (92) sous la forme d'une chambre circulaire d'une chambre d'introduction (86a) faisant suite à l'orifice (84a), section (92) à laquelle est associée une face frontale arrière (78a) de la même chambre d'introduction (86a), en ce que, en particulier, une première tuyère de distribution (82a) forme un flan de délimitation intérieur de la section (92) et/ou au moins une chambre d'introduction (87, 86) est délimitée par un corps central (72, 91) qui pénètre, en particulier, dans un corps de tuyère (71, 70) formant un canal correspondant (82, 81) en forme de godet, et en ce que, de préférence, au moins un corps (71, 70) présente, pour l'alimentation en fluide d'au moins un canal (82, 81), au moins un canal longitudinal ou radial (88, 89).

7. Dispositif d'expulsion selon l'une des revendiactions précédentes, caractérisé en ce que la tuyère d'expulsion (25) est munie de profilés longitudinaux ou circulaires pour réaliser le mélange entre le premier fluide et un autre fluide gazeux et/ou en ce qu'un écoulement de fluide est orienté transversalement contre un orifice de sortie de tuyère arrière (84a) lequel est délimité dé préférence par une bague formant un flan intérieur, un flan extérieur et une arête d'arrachage (91) pour le fluide, l'écoulement du fluide débouchant en particulier dans la zone de cette arête d'arrachage (91).

8. Dispositif d'expulsion selon l'une des revendications précédentes, caractérisé en en ce qu'il comprend des moyens pour l'accélération du fluide respectif jusqu'à la vitesse sonique ou supersonique, ces moyens étant prévus de préférence pour accélérer un fluide gazeux jusqu'à cette vitesse avant l'absorption ou la déviation d'un fluide liquide.

9. Dispositif d'expulsion selon l'une des revendications précédentes, caractérisé en ce que le canal (81) d'une tuyère de distribution avant présente une largeur minimale inférieure à 2 mm, 1,5 mm, 1 mm ou 0,5 mm et/ou que le canal (82) d'une tuyère de distribution arrière présente une largeur minimale inférieure à la largeur minimale du canal (81) de la tuyère avant, en particulier en ce que la largeur du canal (82) est inférieure à la moitié de celle du canal (81).

10. Dispositif d'expulsion selon l'une des revendications précédentes, caractérisé en ce qu'une extrémité d'introduction (83a, 83b) située à l'intérieur du canal (81a, 81b) d'une tuyère de distribution avant fait face à un évidement (92a, 92b) prévu dans une face frontale (78a) située sensiblement dans le plan de cette extrémité d'introduction (83a, 83b) et/ou qu'un canal (82) d'une tuyère de distribution arrière traverse un corps de tuyère (71) dans la zone de faces frontales (76, 78) intérieure et extérieure opposées l'une à l'autre dont en particulier la face frontale extérieure (78a) présente un évidement (92) situé au voisinage radial de l'orifice de sortie arrière correspondant (84a), cet évidement étant de préférence une encoche de forme annulaire entourant l'orifice de sortie arrière (84a).

11. Dispositif d'expulsion selon l'une des revendications précédentes, caractérisé en ce que, pour au moins un écoulement de fluide est prévu au moins un dispositif de mise en rotation (87, 86), en particulier les dispositifs de mise en rotation (86, 87) présentent un axe de rotation sensiblement commun ou situé dans l'axe 69 de l'orifice d'extrémité de la tuyère (80), en ce que, de préférence, pour l'écoulement du premier fluide, sont prévus deux dispositifs de mise en rotation (87d, 86d) directement adjacents ou placés l'un derrière l'autre, reliés en particulier par un canal intermédiaire oblique (82d) pour former un axe de rotation pratiquement commun (69d), et/ou en ce que l'amenée d'un fluide gazeux est prévu au moins dans le dispositif (86d) de mise en rotation du fluide et placé en dernier dans la direction de l'écoulement, tandis que de préférence l'amenée de flux d'air comprimé dans l'écoulement de fluide pré-pulvérisé entoure l'écoulement de fluide par l'extérieur et qu'il est dévié de manière à être axialement parallèle audit écoulement de fluide.

12. Dispositif d'expulsion selon l'une des revendications précédentes, caractérisé en ce qu'il comprend au moins deux tuyères de distribution (81, 82) distinctes et situées au voisinage l'une de l'autre et/ou sensiblement concentriques l'une par rapport à l'autre, dont en particulier l'une forme l'orifice d'extrémité (80) et l'autre est décalée par rapport à l'orifice (80) seulement sur les tuyères (82) racordées au canal (24), tandis que, de préférence, entre un orifice de sortie (80), une tuyère de distribution (82) et une extrémité d'introduction (83) d'une tuyère de distribution (81) avoisinante est prévu un espace intermédiaire formé par une chambre intermédiaire élargie et/ou une section de canal (89) pour le gaz sous pression est raccordée à la chambre intermédiaire réalisée en particulier sous forme de dispositif de mise en rotation (86), une section de canal (89) pour le gaz sous pression pénétrant dans la chambre de manière tangentielle ou transversale, tandis que, en outre, de préférence, le flux de gaz sous pression débouche dans le canal de la tuyère d'expulsion (25) au voisinage d'un point très étroit, en particulier entre la section la plus étroite du canal de la tuyère de distribution arrière (82) et la section la plus étroite du canal de la tuyère de distribution (81) située avant la tuyère (82).

13. Dispositif d'expulsion selon l'une des revendications précédentes, caractérisé en ce qu'il comprend un dispositif de commande (106) pour l'ouverture retardée du canal de sortie de fluide (24) et/ou d'un canal (90) pour un autre fluide, tandis que, de préférence, est prévu pour actionner au moins un corps de soupape mobile (27h, 25h) un piston de commande (107) agissant sous la pression de l'autre fluide.

14. Dispositif d'expulsion selon l'une des revendications précédentes, caractérisé en ce qu'il comprend un dispositif de commande (106i) pour conduire au moins une partie d'écoulement d'un autre fluide dans au moins une section d'extrémité du canal de sortie des fluides (24i) ou dans la tuyère d'expulsions (25i), tandis que, de préférence, est prévu, pour actionner au moins un corps de vanne mobile (65i, 111), un piston de commande (107i) placé sous l'effet de la pression de l'autre fluide et/ou de la pression régnant dans le canal de sortie (24i).

15. Dispositif d'expulsion selon la revendication 13 ou 14, caractérisé en ce que le dispositif de commande présente au moins une vanne conduisant vers la tuyère de distribution d'un autre fluide et au moins une vanne conduisant vers la tuyère de distribution d'un premier fluide et en ce que, de préférence, la vanne conduisant vers la tuyère de distribution de l'autre fluide s'ouvre avant l'autre vanne et/ou se ferme après cette autre vanne.

16. Dispositif d'expulsion selon l'une des revendications précédentes, caractérisé en ce que, à la pompe à fluide (2) est associée une source de gaz sous pression à commande manuelle raccordée à une section de canal (89), cette source étant par exemple une pompe (50) à air comprimé, qui est en particulier assemblée de manière structurelle à la pompe à fluide (2), ladite source de gaz comprimé (50) devant être, de préférence, commandée par la même manette (22) que la pompe à fluide (2) et/ou étant réalisée comme celle-ci sous la forme d'une pompe à piston.

17. Dispositif d'expulsion selon la revendication 16, caractérisé en ce que la manette (22e), au début de sa course de manoeuvre, n'actionne que la source de gaz sous pression (50e) et ensuite également la pompe à fluide (2), tandis que, de préférence, une tige de piston (21e) présente une course à vide par rapport au piston (9e) de la pompe à fluide (2e), cette course à vide étant délimitée par des butées jusqu'à l'entraînement dudit piston (9e) de ladite pompe à fluide (2e).
